# EUROPÄISCHE PATENTSCHRIFT

(11) **EP 1 770 206 B1**
(45) Veröffentlichungstag und Bekanntmachung des Hinweises auf die Patenterteilung: **18.08.2010**
(21) Anmeldenummer: 06120562.1
(22) Anmeldetag: 13.09.2006
(51) Int. Cl.: D21F 9/00, D21F 1/48

(54) **Verfahren und Blattbildungssystem zur Herstellung einer Faserstoffbahn**
Method and forming system for producing a fibrous web
Procédé et système de formage pour la fabrication d'une bande fibreuse

(30) Priorität: 30.09.2005 DE 102005047347
(43) Veröffentlichungstag der Anmeldung: 04.04.2007
(73) Patentinhaber: Voith Patent GmbH, 89522 Heidenheim (DE)
(72) Erfinder: Moser, Johann, 89518 Heidenheim (DE)

(56) Entgegenhaltungen:
- WO-A-91/02842

## Beschreibung

Die Erfindung betrifft ein Verfahren zur Herstellung einer Faserstoffbahn, insbesondere einer Papier- oder Kartonbahn, aus mindestens einer Faserstoffsuspension mit einem Stoffauflauf und mit einem nachgeordneten Doppelsiebformer mit zwei umlaufenden endlosen Sieben, die beide über einen Umfangsbereich eines jeweiligen Umlenkelements geführt werden, die danach zumindest bis zum Erreichen einer Einrichtung unter Bildung eines keilförmigen Stoffeinlaufspalts, der unmittelbar die mindestens eine von einem Stoffauflauf als Faserstoffsuspensionsstrahl ausgebrachte Faserstoffsuspension bei Ausbildung jeweiliger Strahlauftreffpunkte mit entsprechendem Strahlauftreffwinkel auf das jeweilige Sieb aufnimmt, zusammengeführt werden und die anschließend eine Doppelsiebstrecke ausbilden, in der das zweite Sieb über mehrere, mit gegenseitigem Abstand starr an einem vorzugsweise bewegbaren Entwässerungskasten angeordnete Leisten geführt wird, in der das erste Sieb über mehrere, gegenseitig der Leisten des vorzugsweise bewegbaren Entwässerungskastens angeordnete Leisten geführt wird, die mittels nachgiebiger Elemente abgestützt werden und die mit einer wählbaren Kraft gegen das erste Sieb angedrückt werden, wobei das erste Sieb zwischen dem Umlenkelement und der Doppelsiebstrecke wenigstens streckenweise über einen Formiertisch geführt wird, in dessen Bereich der dazugehörige Strahlauftreffpunkt des aufgebrachten Faserstoffsuspensionsstrahls auf das erste Sieb liegt.

Weiterhin betrifft die Erfindung ein Blattbildungssystem einer Maschine zur Herstellung einer Faserstoffbahn, insbesondere Papier- oder Kartonbahn, aus mindestens einer Faserstoffsuspension gemäß dem Obergriff des unabhängigen Patentanspruchs 16.

Ein derartiges Blattbildungssystem ist beispielsweise aus der Figur 3 der Internationalen Anmeldung WO 91/02842 A1 bekannt.

Bei diesem beschriebenen Blattbildungssystem ist vor allem der Eintritt, insbesondere die Eintrittsbedingungen und die Eintrittsgeometrien, der Faserstoffsuspension in die Doppelsiebstrecke des Doppelsiebformers von wesentlicher Bedeutung, da schwerwiegende Blattbildungsstörungen, beispielsweise in Form von hellen Flecken auf der Oberseite der zu bildenden Faserstoffbahn, häufig an dieser Stelle verursacht werden. Der Faserstoffsuspensionsstrahl wird unter einem bestimmten Einschusswinkel in die Doppelsiebstrecke eingeführt, mit dessen Hilfe die Blattbildung beeinflusst beziehungsweise Blattbildungsstörungen entgegengewirkt werden kann. Von besonderem Nachteil ist jedoch, dass die beiden Strahlauftreffwinkel des Faserstoffsuspensionsstrahls auf die beiden Siebe nicht unabhängig voneinander einstellbar sind. Jede Änderung eines Strahlauftreffwinkels, beispielsweise am zweiten Sieb, bedingt eine Änderung des anderen Strahlauftreffwinkels, beispielsweise am ersten Sieb. Von dieser Problematik sind generell alle Typen von Doppelsiebformern, also sowohl Roll-Former, Roll-Blade-Former, Blade-Roll-Former als auch Blade-Former, mehr oder weniger betroffen.

Es ist also Aufgabe der Erfindung, ein Verfahren und ein Blattbildungssystem der eingangs genannten Arten derart zu verbessern, dass die genannten Störungen insbesondere während des initialen Blattbildungsprozesses selbst unter schwierigen Bedingungen größtmöglich wirksam vermieden werden.

Diese Aufgabe wird bei einem Verfahren der eingangs genannten Art erfindungsgemäß dadurch gelöst, dass der Stoffauflauf zur Einstellung des Strahlauftreffwinkels des aufgebrachten Faserstoffsuspensionsstrahls auf das erste Sieb positioniert wird und dass das Umlenkelement, über dessen Umfangsbereich das zweite Sieb geführt wird, zur Einstellung des Strahlauftreffwinkels des aufgebrachten Faserstoffsuspensionsstrahls auf das zweite Sieb positioniert wird.

Die erfindungsgemäße Verfahrensaufgabe wird hiermit vollständig gelöst.

Durch diese erfindungsgemäße Ausgestaltung des Verfahrens wird die Möglichkeit geschaffen, die beiden Strahlauftreffwinkel des Faserstoffsuspensionsstrahls auf die beiden Siebe und damit auch die beiden Strahlauftreffpunkte des Faserstoffsuspensionsstrahls auf die beiden Siebe voneinander unabhängig einstellen zu können. Damit kann nunmehr gezielt Einfluss auf einen Strahlauftreffwinkel bei Nichtbeeinflussung beziehungsweise bei Nichtveränderung des anderen Strahlauftreffwinkels genommen werden. Den genannten Störungen insbesondere während des initialen Blattbildungsprozesses kann somit verbessert entgegengewirkt werden. So können im günstigsten Falle sogar gänzlich vermieden werden, was letztlich wiederum zu einer verbesserten Qualität der herzustellenden Faserstoffbahn führt.

In zwei ersten bevorzugten Ausführungsformen ist vorgesehen, dass der Stoffauflauf zur Einstellung des Strahlauftreffwinkels des aufgebrachten Faserstoffsuspensionsstrahls bei Beibehaltung des einstellbaren Strahlauftreffpunkts des aufgebrachten Faserstoffsuspensionsstrahls auf das erste Sieb positioniert wird und/oder dass das Umlenkelement, über dessen Umfangsbereich das zweite Sieb geführt wird, zur Einstellung des Strahlauftreffwinkels des aufgebrachten Faserstoffsuspensionsstrahls auf das zweite Sieb bei Beibehaltung des einstellbaren Strahlauftreffpunkts des aufgebrachten Faserstoffsuspensionsstrahls auf das zweite Sieb positioniert wird.

Ferner ist in einer weiteren bevorzugten Ausführungsform vorgesehen, dass im Bereich des Stoffeinlaufspalts, in dem der Faserstoffsuspensionsstrahl auf das zweite Sieb in einem einstellbaren Strahlauftreffpunkt unter einem einstellbaren Strahlauftreffwinkel auftrifft, mindestens ein örtlich wirkender und in seiner Amplitude vorzugsweise einstellbarer Entwässerungsimpuls von Seiten des ersten Siebs in die Faserstoffsuspension eingebracht wird. Durch das Einbringen des Entwässerungsimpulses von Seiten des ersten Siebs in die Faserstoffsuspension wird die Entwässerung der Faserstoffsuspension in diesem Bereich, nicht zuletzt durch ein technologisch unterstütztes Auftreffen des Faserstoffsuspensionsstrahls auf das zweite Sieb, merklich verbessert. Diese Verbesserung trägt nachgewiesenermaßen auch zu einer wirksamen Beseitigung der erwähnten Blattbildungsstörungen, insbesondere der hellen Flecken, bei.

Weiterhin wird der Entwässerungsimpuls vorzugsweise direkt unterhalb des einstellbaren Strahlauftreffpunkts des aufgebrachten Faserstoffsuspensionsstrahls auf das zweite Sieb eingebracht. Dadurch kann er gezielt und infolgedessen auch sehr effektiv eingebracht werden.

Unter Berücksichtung von praktischen Aspekten wird der Entwässerungsimpuls bevorzugt von mindestens einer beweglichen, insbesondere gegen das erste Sieb positionierbaren Leiste eingebracht. Diese Art der Einbringung des Entwässerungsimpulses ist einerseits sehr effektiv und andererseits kostengünstig realisierbar.

Sodass die Einstellbarkeit der Amplitude des Entwässerungsimpulses bestmöglich gegeben ist, wird die jeweilige bewegliche, insbesondere gegen das erste Sieb positionierbare Leiste bevorzugt mittels einer wählbaren Kraft gegen das erste Sieb angedrückt. Dabei wird die jeweilige bewegliche, insbesondere gegen das erste Sieb positionierbare Leiste mit einer einstellbaren, vorzugsweise steuerbaren-/regelbaren Eintauchtiefe in das erste Sieb und damit in die Faserstoffsuspension eingedrückt. Idealerweise wird dabei die jeweilige Leiste zudem individuell, das heißt unabhängig von den anderen Leisten positioniert. Hierdurch kann der durch die Leiste in die Faserstoffsuspension eingebrachte Druckimpuls gezielt beeinflusst, ja sogar gesteuert/geregelt werden. Insgesamt ist damit eine größtmögliche Anwendungsflexibilität bei sich ändernden Betriebsparametern gegeben.

Damit der erzeugte Entwässerungsimpuls eine optimale Wirkung entfacht, wird die jeweilige bewegliche, insbesondere gegen das erste Sieb positionierbare Leiste bevorzugt mit einem Anstelldruck im Bereich von 25 bis 500 mbar, vorzugsweise von 50 bis 300 mbar, gegen das erste Sieb angedrückt. Diese Druckbereiche stellen die gewünschte Wirkung hinsichtlich der Impulserzeugung zur Entwässerung fortwährend sicher.

Weiterhin werden in bevorzugter Ausführung mehrere, vorzugsweise bis zu fünf, insbesondere drei bewegliche, insbesondere gegen das erste Sieb positionierbare Leisten mittels einer vorzugsweise jeweils wählbaren Kraft gegen das erste Sieb angedrückt, wobei vorzugsweise die mittlere Leiste zur Einbringung des Entwässerungsimpulses verwendet wird. Dadurch wird sichergestellt, dass bei unterschiedlichen Strahlauftreffwinkeln und somit unterschiedlichen Strahlauftreffpunkten jeweils optimale Betriebsbedingungen im Hinblick auf die Druckimpulseinleitung herrschen. So bewirkt bei drei vorhandenen beweglichen Leisten die erste Leiste eine Vorstabilisierung des ersten Siebs, die mittlere Leiste die Einbringung des definierten und einstellbaren Entwässerungsimpulses an dem Strahlauftreffpunkt und die dritte und letzte Leiste eine Stabilisierung des Sieblaufs zur ersten starr am Entwässerungskasten angeordneten Leiste (Skimmerleiste) des vorzugsweise bewegbaren Entwässerungskastens im zweiten Sieb.

Der Entwässerungsimpuls wird überdies in günstiger Weise von mindestens einer vorzugsweise gegenüber einem Formierkasten beweglichen, insbesondere gegen das erste Sieb positionierbaren Leiste eingebracht, die auf dem gegen das erste Sieb vorzugsweise positionierbaren und vorzugsweise mittelbar wirkenden Formierkasten angeordnet ist. Dabei wird die jeweilige bewegliche, insbesondere gegen das erste Sieb positionierbare Leiste überdies bevorzugt mittels wenigstens eines nachgiebigen Elements auf dem Formierkasten abgestützt und mittels einer wählbaren Kraft gegen das erste Sieb angedrückt. Hierdurch kann der durch die Leiste in die Faserstoffsuspension eingebrachte Druckimpuls gezielt beeinflusst, ja sogar gesteuert/geregelt werden. Zudem wird unter anderem auf praktikable Weise das Einbringen des definierten und einstellbaren Entwässerungsimpulses von Seiten des ersten Siebs in die Faserstoffsuspension ermöglicht. Insgesamt ist damit also eine größtmögliche Anwendungsflexibilität bei sich ändernden Betriebsparametern gegeben.

Zum Zwecke der Herstellung von möglichst vielen Sorten bei verschiedensten Produktionsparametern in dem Blattbildungssystem wird das Umlenkelement, über dessen Umfangsbereich das zweite Sieb geführt ist, bevorzugt derart positioniert, dass der Strahlauftreffwinkel des aufgebrachten Faserstoffsuspensionsstrahls auf das zweite Sieb einen Betriebswert im Bereich von 0,2 bis 5°, vorzugsweise von 0,5 bis 2°, aufweist.

Die Leiste, der Formierkasten, das das zweite Sieb führende Umlenkelement, der Stoffauflauf und/oder eine Auswahl der Bauteile werden zum Zwecke der gewünschten Einbringung des Entwässerungsimpulses im Bereich, vorzugsweise direkt unterhalb des einstellbaren Strahlauftreffpunkts des aufgebrachten Faserstoffsuspensionsstrahls auf das zweite Sieb mittels mindestens Regelkreises positioniert, der zumindest eine von einer Sollgröße beaufschlagte Regeleinheit, einen Sensor zur Erfassung des einstellbaren Strahlauftreffpunkts, je einen Sensor zur Erfassung des entsprechenden Bauteils und mehrere mit einer jeweiligen Stellgröße beaufschlagbare Aktuatoren für die Bauteile umfasst. Dies stellt selbst während des Betriebs der Maschine zur Herstellung der Faserstoffbahn eine stets optimale Einstellung des Blattbildungssystems dar.

Die erfindungsgemäße Aufgabe wird bei einem Blattbildungssystem der eingangs genannten Art dadurch gelöst, dass der Stoffauflauf positionierbar ist, um dadurch den Strahlauftreffwinkel des aufgebrachten Faserstoffsuspensionsstrahls auf das erste Sieb einstellen zu können, und dass das Umlenkelement, über dessen Umfangsbereich das zweite Sieb geführt ist, positionierbar ist, um dadurch den Strahlauftreffwinkel des aufgebrachten Faserstoffsuspensionsstrahls auf das zweite Sieb einstellen zu können.

Die erfindungsgemäße Vorrichtungsaufgabe wird hiermit vollständig gelöst.

Durch diese erfindungsgemäße Ausgestaltung des Blattbildungssystem wird die Möglichkeit geschaffen, die beiden Strahlauftreffwinkel des Faserstoffsuspensionsstrahls auf die beiden Siebe und damit auch die beiden Strahlauftreffpunkte des Faserstoffsuspensionsstrahls auf die beiden Siebe voneinander unabhängig einstellen zu können. Es ergeben sich die bereits angeführten Vorteile der Erfindung.

In zwei ersten bevorzugten Ausführungsformen ist vorgesehen, dass der Stoffauflauf positionierbar ist, um dadurch den Strahlauftreffwinkel des aufgebrachten Faserstoffsuspensionsstrahls auf das erste Sieb bei Beibehaltung des Strahlauftreffpunkts des aufgebrachten Faserstoffsuspensionsstrahls auf das erste Sieb einstellen zu können, und/oder dass das Umlenkelement, über dessen Umfangsbereich das zweite Sieb geführt ist, positionierbar ist, um dadurch den Strahlauftreffwinkel des aufgebrachten Faserstoffsuspensionsstrahls auf das zweite Sieb bei Beibehaltung des Strahlauftreffpunkts des aufgebrachten Faserstoffsuspensionsstrahls auf das zweite Sieb einstellen zu können.

Ferner ist im Bereich des Stoffeinlaufspalts, in dem der Faserstoffsuspensionsstrahl auf das zweite Sieb unter einem einstellbaren Strahlauftreffwinkel auftrifft, bevorzugt mindestens eine bewegliche, insbesondere gegen das erste Sieb positionierbare Leiste derart angeordnet, dass im Bereich des Strahlauftreffpunkts des Faserstoffsuspensionsstrahls auf das zweite Sieb ein örtlich wirkender und in seiner Amplitude vorzugsweise einstellbarer Entwässerungsimpuls von Seiten des ersten Siebs in die Faserstoffsuspension eingebracht wird. Die jeweilige bewegliche, insbesondere gegen das erste Sieb positionierbare Leiste kann überdies eine einstellbare, vorzugsweise steuerbare-/regelbare Eintauchtiefe in das erste Sieb und damit in die Faserstoffsuspension aufweisen. Hierdurch kann der durch die Leiste in die Faserstoffsuspension eingebrachte Druckimpuls gezielt beeinflusst, ja sogar gesteuert/geregelt werden. Insgesamt ist damit eine größtmögliche Anwendungsflexibilität bei sich ändernden Betriebsparametern gegeben.

Damit der erzeugte Entwässerungsimpuls eine optimale Wirkung entfacht, weist die jeweilige bewegliche, insbesondere gegen das erste Sieb vorzugsweise frei positionierbare Leiste in bevorzugter Ausführung einen Anstelldruck im Bereich von 25 bis 500 mbar, vorzugsweise von 50 bis 300 mbar, auf. Diese Druckbereiche stellen die gewünschte Wirkung hinsichtlich seiner Impulserzeugung zur Entwässerung fortwährend sicher.

Ferner weisen zwei benachbarte und bewegliche, insbesondere gegen das erste Sieb positionierbare Leisten in idealer Weise einen Abstand im Bereich von 50 bis 300 mm, vorzugsweise von 100 bis 250 mm, auf, wobei die Abstände zwischen zwei benachbarten und beweglichen, insbesondere gegen das erste Sieb positionierbaren Leisten gleich, annähernd gleich oder verschieden sein können. Die angegebenen Abstandsbereiche gewährleisten wesentlich eine geometrisch und prozesstechnisch optimale Führung des ersten Siebs.

In weiterer günstiger Ausführung weist die jeweilige bewegliche, insbesondere gegen das erste Sieb positionierbare Leiste eine Wirkbreite im Bereich von 3 bis 50 mm, vorzugsweise von 10 bis 30 mm, auf. Dabei können die vom ersten Sieb berührten Wirkbreiten mehrerer beweglicher, insbesondere gegen das erste Sieb positionierbarer Leisten gleich, annähernd gleich oder verschieden sein. Diese Wirkbreitenbereiche stellen unter anderem eine sichere Führung des ersten Siebs durch ausreichend große Führungsflächen sicher.

Die jeweilige bewegliche, insbesondere gegen das erste Sieb positionierbare Leiste weist bevorzugt einen Foilwinkel am ersten Sieb im Bereich von 0 bis 3°, vorzugsweise von 0,5 bis 2°, auf, wobei die Foilwinkel am ersten Sieb mehrerer beweglicher, insbesondere gegen das erste Sieb positionierbarer Leisten gleich, annähernd gleich oder verschieden sein können. Durch diese Maßnahme wird insbesondere in effizienter Weise Einfluss auf die Turbulenz und damit auf die Formation der herzustellenden Faserstoffbahn genommen.

In einer weiteren bevorzugten Ausführungsform sind mehrere, vorzugsweise bis zu fünf, insbesondere drei, vorzugsweise voneinander unabhängige und bewegliche, insbesondere gegen das erste Sieb positionierbare Leisten mittels einer vorzugsweise jeweils wählbaren Kraft gegen das erste Sieb andrückbar, wobei vorzugsweise die mittlere Leiste zur Einbringung des Entwässerungsimpulses verwendet wird. Dadurch wird sichergestellt, dass bei unterschiedlichen Einschneidewinkeln und somit unterschiedlichen Einschneidestellen jeweils optimale Betriebsbedingungen im Hinblick auf die Druckimpulseinleitung herrschen. So bewirkt bei drei vorhandenen beweglichen Leisten die erste Leiste eine Vorstabilisierung des ersten Siebs, die mittlere Leiste die Einbringung des definierten und einstellbaren Entwässerungsimpulses an dem Strahlauftreffpunkt und die dritte und letzte Leiste eine Stabilisierung des Sieblaufs zur ersten starr am Entwässerungskasten angeordneten Leiste (Skimmerleiste) des vorzugsweise bewegbaren Entwässerungskastens im zweiten Sieb.

Zum Zwecke stabiler Betriebsverhältnisse ist die mindestens eine vorzugsweise gegenüber einem Formierkasten bewegliche, insbesondere gegen das erste Sieb positionierbare Leiste auf dem gegen das erste Sieb vorzugsweise positionierbaren und vorzugsweise mittelbar wirkenden Formierkasten angeordnet. Der Formierkasten verleiht dem System dabei ein gewisses Maß an Stabilität und Reproduzierbarkeit.

Von Vorteil ist hierbei, wenn die jeweilige bewegliche, insbesondere gegen das erste Sieb positionierbare Leiste bevorzugt mittels wenigstens eines nachgiebigen Elements auf dem Formierkasten abgestützt und bevorzugt mittels einer wählbaren Kraft gegen das erste Sieb andrückbar ist.

Zum Zwecke der Herstellung von möglichst viele Sorten bei verschiedensten Produktionsparametern in dem Blattbildungssystem ist das Umlenkelement, über dessen Umfangsbereich das zweite Sieb geführt, derart positionierbar angeordnet, dass der Strahlauftreffwinkel des aufgebrachten Faserstoffsuspensionsstrahls auf das zweite Sieb einen Betriebswert im Bereich von 0,2 bis 5°, vorzugsweise von 0,5 bis 2°, aufweist.

Auch ist die erste Leiste des vorzugsweise bewegbaren Entwässerungskastens bevorzugt ein Teil einer einen vorzugsweise einstellbaren Skimmerkanal aufweisenden Skimmereinrichtung. Diese Skimmereinrichtung bewirkt unter anderem eine schnelle, sichere und effiziente Abführung des aus dem zweiten Sieb oberseitig ausgetretenen Siebwassers.

In bevorzugter praktischer Ausführung ist weiterhin vorgesehen, dass die Positionierung der Leiste, des Formierkastens, des das zweite Sieb führenden Umlenkelements, des Stoffauflaufs und/oder einer Auswahl der Bauteile mittels mindestens eines Regelkreises erfolgt, der zumindest eine von einer Sollgröße beaufschlagte Regeleinheit, einen Sensor zur Erfassung des Strahlauftreffpunkts des aufgebrachten Faserstoffsuspensionsstrahls auf das zweite Sieb, je einen Sensor zur Erfassung der Position des entsprechenden Bauteils und mehrere mit einer jeweiligen Stellgröße beaufschlagbare Aktuatoren für die Bauteile umfasst. Dies stellt selbst während des Betriebs der Maschine zur Herstellung der Faserstoffbahn eine stets optimale Einstellung des Blattbildungssystems dar. Der mindestens eine Aktuator ist bevorzugt ein Stellantrieb zur Verschiebung der Leiste, das nachgiebige Element für die Leiste, ein Stellantrieb für den Formierkasten, ein Stellantrieb für das das zweite Sieb führende Umlenkelement und/oder ein Stellantrieb für den Stoffauflauf.

Weitere Merkmale und Vorteile der Erfindung ergeben sich aus den abhängigen Ansprüchen und der nachfolgenden Beschreibung bevorzugter Ausführungsbeispiele unter Bezugnahme auf die Zeichnung.

Es zeigen
- Figur 1: eine schematische und geschnittene Seitenansicht eines Anfangsbereichs eines Blattbildungssystems gemäß dem Stand der Technik;

- Figur 2: eine schematische und geschnittene Seitenansicht eines Anfangsbereichs eines Blattbildungssystems gemäß einer Ausführungsform der Erfindung;
- Figur 3: eine schematische Detailansicht Z der Figur 2; und
- Figur 4: eine schematische und geschnittene Seitenansicht des erweiterten Anfangsbereichs des erfindungsgemäßen Blattbildungssystems 1 der Figur 2 samt möglichem Regelungskonzept.

Die Figur 1 zeigt eine schematische und geschnittene Seitenansicht eines Anfangsbereichs eines Blattbildungssystems 1.

Das dargestellte Blattbildungssystem 1 ist Teil einer nicht weiters dargestellten Maschine zur Herstellung einer Faserstoffbahn, insbesondere einer Papier- oder Kartonbahn, aus mindestens einer Faserstoffsuspension 2.

Es umfasst einen lediglich teilweise schematisch angedeuteten, dem Fachmann jedoch bekannten Stoffauflauf 3 und einen dem Stoffauflauf 3 in Maschinenlaufrichtung M (Pfeil) nachgeordneten Doppelsiebformer 4 mit zwei umlaufenden endlosen Sieben 5, 6. Der Stoffauflauf 3 kann mit einer bekannten Verdünnungswasserregelung versehen sein und die Stoffauflaufdüse selbst kann überdies mindestens eine Lamelle zwecks Beeinflussung und Verbesserung der Strahlqualität aufweisen.

Die beiden Siebe, ein erstes Sieb 5 und ein zweites Sieb 6, laufen über einen Umfangsbereich 9, 10 eines jeweiligen Umlenkelements 7, 8. Danach laufen die beiden Siebe 5, 6 zumindest bis zum Erreichen einer Einrichtung 11 unter Bildung eines keilförmigen Stoffeinlaufspalts 12, der unmittelbar die mindestens eine von einem Stoffauflauf 3 als Faserstoffsuspensionsstrahl 13 ausgebrachte Faserstoffsuspension 2 bei Ausbildung jeweiliger Strahlauftreffpunkte P1, P2 mit entsprechendem Strahlauftreffwinkel α, β auf das jeweilige Sieb 5, 6 aufnimmt, zusammen. Anschließend bilden sie eine Doppelsiebstrecke 14, in der das zweite Sieb 6 über mehrere Leisten 15 läuft, die mit gegenseitigem Abstand A15 starr an einem vorzugsweise bewegbaren Entwässerungskasten 16 angeordnet sind.

Dabei können die Leisten 15 unterschiedliche Dimensionen aufweisen und die gegenseitigen Abstände A15 können zumindest teilweise unterschiedliche Werte annehmen. Der Entwässerungskasten 16 kann insbesondere als ein dem Fachmann bekannter Obersiebsaugkasten ausgeführt sein und die Leisten 15 können überdies - in Sieblaufrichtung S (Pfeil) gesehen - entlang einer geraden, gekrümmten oder geraden und gekrümmten Linie angeordnet sein, wobei im Falle einer Krümmung der Krümmungsradius bevorzugt im Bereich von 1 bis 15 m, vorzugsweise von 2 bis 10 m, liegt.

Weiterhin ist der Entwässerungskasten 16 zur Einstellung einer Penetrationstiefe h über die Höhenrichtung H (Doppelpfeil) bewegbar gelagert, wie dies beispielsweise in der deutschen Offenlegungsschrift DE 40 05 420 A1 dargelegt ist. Mit einer möglichen Bewegung des Entwässerungskastens 16 werden auch die an ihm starr angeordneten Leisten 15 vektoriell identisch bewegt, wobei die Bewegung zumindest eine lineare und/oder rotatorische Bewegungskomponente aufweisen kann. Zudem ist auch eine kombinierte Bewegung, vorzugsweise aus einer Bewegung in Höhenrichtung H und in Sieblaufrichtung S (Pfeil), möglich.

Die Doppelsiebzone 2 weist ferner im Bereich des Entwässerungskastens 16 die Penetrationstiefe h auf, so dass im Verlauf des Stoffeinlaufspalts 6 eine Reduzierung der Faserstoffsuspensionshöhe H0 um den Wert h_{Δ} vollzogen wird. Die Reduzierung der effektiven Faserstoffsuspensionshöhe H0 wird im Wesentlichen durch die Position der ersten Leiste 15.1 des Entwässerungskastens 16 in der Höhenrichtung H (Doppelpfeil) bewirkt.

In der sich dem keilförmigen Stoffeinlaufspalt 12 in Sieblaufrichtung S (Pfeil) anschließenden Doppelsiebstrecke 14 läuft das erste Sieb 5 über mehrere Leisten 17, die gegenseitig der Leisten 15 des vorzugsweise bewegbaren Entwässerungskastens 16 auf einem Mittel 18 angeordnet sind, wobei das Mittel 18 beispielsweise eine Trägerkonstruktion oder ähnliches sein kann.

Die Leisten 17 sind mittels nachgiebiger Elemente 19 im Bezug zum Mittel 18 beweglich abgestützt und mit einer wählbaren Kraft K19 (Pfeil) gegen das erste Sieb 5 andrückbar und somit entsprechend auch positionierbar. Die nachgiebigen Elemente 19 können in bekannter Weise Federn, pneumatische Druckkissen oder dergleichen sein.

Weiterhin ist das erste Sieb 5 zwischen dem Umlenkelement 7 und der Doppelsiebstrecke 14 wenigstens streckenweise über einen dem Fachmann bekannten Formiertisch 20 geführt, in dessen Bereich der dazugehörige Strahlauftreffpunkt P1 des aufgebrachten Faserstoffsuspensionsstrahls 13 auf das erste Sieb 5 liegt. Der Formiertisch 20 weist vorzugsweise einen keramischen Belag mit Öffnungen, insbesondere Schlitzen oder Löchern, auf. Dadurch wird eine Verbesserung der Strahlauftreffbedingungen erreicht.

Die Figur 2 zeigt nun eine schematische und geschnittene Seitenansicht eines Anfangsbereichs eines Blattbildungssystems 1 gemäß einer Ausführungsform der Erfindung. Die konstruktive Ausgestaltung des Doppelsiebformers 4 entspricht im Wesentlichen dem in der Figur 1 dargestellten, so dass hiermit auf dessen Beschreibung verwiesen wird.

Jedoch ist nunmehr der Stoffauflauf 3 positionierbar (Doppelpfeil), um dadurch den Strahlauftreffwinkel α des aufgebrachten Faserstoffsuspensionsstrahls 13 auf das erste Sieb 5 bei vorzugsweiser Beibehaltung des Strahlauftreffpunkts P1 des aufgebrachten Faserstoffsuspensionsstrahls 13 auf das erste Sieb 5 einstellen zu können. Überdies ist nunmehr auch das Umlenkelement 8, über dessen Umfangsbereich 10 das zweite Sieb 6 geführt ist, positionierbar (Doppelpfeil), um dadurch den Strahlauftreffwinkel β des aufgebrachten Faserstoffsuspensionsstrahls 13 auf das zweite Sieb 6 bei vorzugsweiser Beibehaltung des Strahlauftreffpunkts P2 des aufgebrachten Faserstoffsuspensionsstrahls 13 auf das zweite Sieb 6 einstellen zu können.

Das Umlenkelement 8, über dessen Umfangsbereich 10 das zweite Sieb 6 geführt ist, ist derart positionierbar angeordnet, dass der Strahlauftreffwinkel β des aufgebrachten Faserstoffsuspensionsstrahls 13 auf das zweite Sieb 6 einen Betriebswert im Bereich von 0,2 bis 5°, vorzugsweise von 0,5 bis 2°, aufweist.

Weiterhin ist im Bereich des Stoffeinlaufspalts 12, in dem der Faserstoffsuspensionsstrahl 13 auf das zweite Sieb 6 in einem einstellbaren Strahlauftreffpunkt P2 unter einem einstellbaren Strahlauftreffwinkel β auftrifft, mindestens eine bewegliche, insbesondere gegen das erste Sieb 5 positionierbare Leiste 21 derart angeordnet, dass im Bereich des Strahlauftreffpunkts P2 des Faserstoffsuspensionsstrahls 13 auf das zweite Sieb 6 ein örtlich wirkender und in seiner Amplitude vorzugsweise einstellbarer Entwässerungsimpuls IE von Seiten des ersten Siebs 5 in die Faserstoffsuspension 2 eingebracht wird.

Der Bereich der Einbringung des vorzugsweise einstellbaren Entwässerungsimpulses IE umfasst dabei definitionsgemäß den Strahlauftreffpunkt P2 +/- 35 mm, das heißt 35 mm in Sieblaufrichtung S (Pfeil) und 35 mm entgegen der Sieblaufrichtung S (Pfeil). In der dargestellten Ausführung sind insgesamt drei Leisten 21.1, 21.2 und 21.3 vorhanden, wobei die mittlere Leiste 21.2 zur Einbringung des Entwässerungsimpulses IE in die Faserstoffsuspension 2 verwendet wird.

Verfahrensmäßig wird also im Bereich des Stoffeinlaufspalts 12, in dem der Faserstoffsuspensionsstrahl 13 auf das zweite Sieb 6 in einem einstellbaren Strahlauftreffpunkt P2 unter einem einstellbaren Strahlauftreffwinkel β auftrifft, mindestens ein örtlich wirkender und in seiner Amplitude vorzugsweise einstellbarer Entwässerungsimpuls IE von Seiten des ersten Siebs 5 in die Faserstoffsuspension 2 eingebracht.

Die jeweilige Positionierbarkeit der Leisten 21.1, 21.2 und 21.3 ist durch die entsprechenden Bewegungsdoppelpfeile A und B dargestellt. Der Bewegungsdoppelpfeil A stellt beispielsweise die mögliche und zugleich bevorzugte Verschiebung der entsprechenden Leiste 21.1, 21.2, und 21.3 in Sieblaufrichtung S (Pfeil) dar, wohingegen der Bewegungsdoppelpfeil B die mögliche Positionierung der entsprechenden Leiste 21.1, 21.2 und 21.3 zum ersten Sieb 5 hin darstellt. Die Verschiebung der entsprechenden Leiste 21.1, 21.2 und 21.3 in Sieblaufrichtung S (Pfeil) erfolgt beispielsweise mittels eines lediglich schematisch für die Leiste 21.2 angedeuteten Stellantrieb 22, wohingegen die Positionierung der entsprechenden Leiste 21.1, 21.2 und 21.3 zum ersten Sieb 5 hin wiederum mittels eines lediglich schematisch angedeuteten nachgiebigen Elements 23 erfolgt. Der jeweilige Stellantrieb 22 kann beispielsweise einen Elektromotor, eine pneumatische und/oder hydraulische Verstelleinheit umfassen. Die nachgiebigen Elemente 23 können in bekannter Weise wiederum Federn, pneumatische Druckkissen oder dergleichen sein. Die jeweilige Leiste 21.1, 21.2 und 21.3 ist somit mittels einer vorzugsweise wählbaren Kraft K23 (Darstellung bei 21.1; Pfeil) gegen das erste Sieb 5 andrückbar.

Ferner sind die drei Leisten 21.1, 21.2 und 21.3 auf einem gegen das erste Sieb 5 positionierbaren und mittelbar wirkenden Formierkasten 24 angeordnet, wobei die Leisten 21.1, 21.2 und 21.3 in dieser Ausführung wiederum gegenüber dem Formierkasten 24 beweglich sind. Die Positionierung des Formierkastens 23 kann prinzipiell in allen Richtungen erfolgen. So zum Beispiel in Sieblaufrichtung (Bewegungsdoppelpfeil C) oder zum erstem Sieb 5 (Bewegungsdoppelpfeil D) hin. Diese Positionierung erfolgt bevorzugt mittels eines schematisch dargestellten Stellantriebs 25, der beispielsweise einen Elektromotor, eine pneumatische und/oder hydraulische Verstelleinheit umfasst Der Formierkasten 24 kann prinzipiell auch ortsfest angeordnet sein, wobei in diesem Fall dann nur die Leisten 21.1, 21.2, 21.3 gegenüber ihm beweglich, insbesondere positionierbar sind.

In Ergänzung ist die erste Leiste 15.1 des Entwässerungskastens 16 ein Teil einer einen vorzugsweise einstellbaren Skimmerkanal 27 aufweisenden Skimmereinrichtung 26. Die mögliche Einstellung des Skimmerkanals 27 kann beispielsweise durch eine Veränderung des Kanalquerschnitts erfolgen, wobei die Veränderung des Kanalquerschnitts in bekannter Weise wiederum durch Einsetzen eines angedeuteten Füllstücks mit geänderter Kontur, eine wirksame Volumenveränderung eines pneumatischen Einsatzes oder dergleichen erfolgen kann.

Die Figur 3 zeigt nunmehr eine schematische Detailansicht Z der Figur 2.

Es ist erkennbar, dass die Leisten 21.1, 21.2 und 23.3 positionierbar sind (Bewegungsdoppelpfeile A und B). Der jeweilige Bewegungsdoppelpfeil A stellt beispielsweise die mögliche und zugleich bevorzugte Verschiebung der entsprechenden Leiste 21.1, 21.2, und 21.3 in Sieblaufrichtung S (Pfeil) dar, wobei die Verschiebung der entsprechenden Leiste 21.1, 21.2 und 21.3 in Sieblaufrichtung S (Pfeil) beispielsweise mittels eines lediglich schematisch angedeuteten Stellantrieb 22 erfolgt. Hingegen stellt der jeweilige Bewegungsdoppelpfeil B die mögliche Positionierung der entsprechenden Leiste 21.1, 21.2 und 21.3 zum ersten Sieb 5 hin darstellt, wobei die Positionierung der entsprechenden Leiste 21.1, 21.2 und 21.3 zum ersten Sieb 5 hin wiederum mittels eines lediglich schematisch angedeuteten nachgiebigen Elements 23 erfolgt. Der jeweilige Stellantrieb 22 kann beispielsweise einen Elektromotor, eine pneumatische und/oder hydraulische Verstelleinheit umfassen. Die nachgiebigen Elemente 23 können in bekannter Weise wiederum Federn, pneumatische Druckkissen oder dergleichen sein.

Weiterhin ist erkennbar, dass zwei benachbarte und bewegliche, insbesondere gegen das erste Sieb 5 positionierbare Leisten 21.1, 21.2 und 21.2, 21.3 des positionierbaren Formierkastens 24 (Bewegungsdoppelpfeile C, D) einen Abstand A21 im Bereich von 50 bis 300 mm, vorzugsweise von 100 bis 250 mm, aufweisen. Dabei können die Abstände A21 selbstverständlich gleich, annähernd gleich oder verschieden sein.

Ferner weist die jeweilige bewegliche, insbesondere gegen das erste Sieb 5 positionierbare Leiste 21.1, 21.2, 21.3 des positionierbaren Formierkastens 24 (Bewegungsdoppelpfeile C, D) eine Wirkbreite B21 im Bereich von 3 bis 50 mm, vorzugsweise von 10 bis 30 mm, auf. Dabei können die Wirkbreiten B21 selbstverständlich gleich, annähernd gleich oder verschieden sein.

Die jeweilige bewegliche, insbesondere gegen das erste Sieb 5 positionierbare Leiste 21.1, 21.2, 21.3 des positionierbaren Formierkastens 24 (Bewegungsdoppelpfeile C, D) weist auch einen Foilwinkel γ am ersten Sieb 5 im Bereich von 0 bis 3°, vorzugsweise von 0,5 bis 2°, auf. Dabei können die Foilwinkel γ am ersten Sieb 5 selbstverständlich gleich, annähernd gleich oder verschieden sein.

Überdies weist jede bewegliche, insbesondere gegen das erste Sieb 5 positionierbare Leiste 21.1, 21.2, 21.3 des positionierbaren Formierkastens 24 (Bewegungsdoppelpfeile C, D) eine einstellbare, vorzugsweise steuerbare-/regelbare Eintauchtiefe t21 in das erste Sieb 5 und damit in die Faserstoffsuspension 2 auf. Dabei nimmt der jeweilige Anstelldruck p einen Wert im Bereich von 25 bis 500 mbar, vorzugsweise von 50 bis 300 mbar, an.

Die Figur 4 zeigt eine schematische und geschnittene Seitenansicht des erweiterten Anfangsbereichs des erfindungsgemäßen Blattbildungssystems 1 der Figur 2 samt möglichem Regelungskonzept.

Das Regelungskonzept sieht zum Zwecke der Verbesserung des initialen Blattbildungsprozesses selbst unter schwierigen Bedingungen bei zusätzlich gewünschter Einbringung des Entwässerungsimpulses IE (Pfeil) im Bereich des Strahlauftreffpunkts P2 des Faserstoffsuspensionsstrahls 13 auf das zweite Sieb 6 den Einsatz eines Regelkreises 28 vor, der eine von einer Sollgröße W (Pfeil) beaufschlagte Regeleinheit (GIC) 29 und einen Sensor 30 zur Erfassung des Strahlauftreffpunkts P2 des aufgebrachten Faserstoffsuspensionsstrahls 13 auf das zweite Sieb 6 (Regelgröße X; Pfeil) und je einen Sensor 31, 32, 33, 34 und 35 zur Erfassung der Position (Regelgrößen X1, X2, X3, X4; X5; Pfeile) der Leiste 21.2, des Formierkastens 24, des das zweite Sieb 6 führenden Umlenkelements 8, des Stoffauflaufs 3 und mehrere mit einer jeweiligen Stellgröße Y1, Y2, Y3, Y4, Y5 (Pfeile) beaufschlagbare Aktuatoren 36 für die Bauteile 21.2, 24, 8, 3 umfasst. Die Sensoren 31 bis 35 sind vorzugsweise handelsübliche Positionssensoren.

Es können regelungstechnisch in Bezug auf das Umfeld des Strahlauftreffpunkts P2 also folgende Szenarien alleinstehend oder in zumindest teilweiser Kombination miteinander realisiert werden:
- Individuelle Regelung der Position der Leiste 21.2 (Bewegungsdoppelpfeil A) in Sieblaufrichtung S (Pfeil);
- Individuelle Regelung der Position der Leiste 21.2 (Bewegungsdoppelpfeil B) zum ersten Sieb 5 hin;
- Regelung der Position des Formierkastens 24, wobei die nachgiebigen Elemente 23 aller Leisten 21.1, 21.2, 21.3 und somit die Leisten 21.1, 21.2, 21.3 selbst bewegt werden (Bewegungsdoppelpfeile C, D);
- Regelung der vorzugsweise vertikalen Position des das zweite Sieb 6 führenden Umlenkelements 8 (Bewegungsdoppelpfeil E); und
- Regelung der vorzugsweise vertikalen Position des Stoffauflaufs 3 (Bewegungsdoppelpfeil F).

Die von der Regeleinheit 29 beaufschlagbaren Aktuatoren 36 sind im vorliegenden Beispiel der Stellantrieb 22 zur Verschiebung der Leiste 21.2, das nachgiebige Element 23 für die Leiste 21.2, der Stellantrieb 25 für den Formierkasten 24, ein Stellantrieb 37 für das das zweite Sieb 6 führende Umlenkelement 8 und/oder ein Stellantrieb 38 für den Stoffauflauf 3, wobei die Aktuatoren 36 einzeln oder zusammen beaufschlagt werden können. Der Regelkreis 28 kann regelungstechnisch wiederum mit einem übergeordneten und dem Fachmann bekannten Prozessleitsystem (PLS) verbunden sein. Das Regelkonzept ist also primär auf die Erfassung und die Optimierung der Einleitung des Entwässerungsimpulses IE (Pfeil) ausgerichtet.

Weiterhin können auch die Leisten 21.1 und 21.3 in bekannter Weise ein Teil des dargestellten Regelungskreises 28 sein.

Die individuelle Beaufschlagung des Aktuators 36 "Stellantrieb 22 zur Verschiebung der Leiste 21.2" bewirkt eine Positionierung (Bewegungsdoppelpfeil A) der Leiste 21.2 mit dem Ziel, dass die mittlere Leiste 21.2 im Bereich, vorzugsweise direkt unterhalb des Strahlauftreffpunkts P2 des Faserstoffsuspensionsstrahls 13 auf das zweite Sieb 6 liegt und zur Wirkung durch Einbringung eines definierten und einstellbaren Entwässerungsimpulses IE von Seiten des ersten Siebs 5 in die Faserstoffsuspension 2 gelangt. Der Begriff "direkt" definiert hierbei die Lage der mittleren Leiste 21.2 in Bezug zum genannten Strahlauftreffpunkt P2, wobei beide Kriterien in optimaler Ausführung auf einer Geraden G liegen, die vorzugsweise senkrecht zur Laufrichtung des ersten Siebs 5 ausgerichtet ist. Der Strahlauftreffpunkt P2 wird durch die Position des Umlenkelements 8 für das zweite Sieb 6, die Größe des Strahlauftreffwinkels β und die Position der ersten Leiste 15.1 des Entwässerungskastens 15 bestimmt. Der gewünschte definierte und einstellbare Entwässerungsimpuls IE ist in einem Weg-Impuls-Diagramm (s-I-Diagramm) schematisch dargestellt.

Die individuelle Beaufschlagung des Aktuators 36 "Nachgiebiges Element 23 für die Leiste 21.2" bewirkt eine Positionierung (Bewegungsdoppelpfeil B) der beweglichen Leiste 21.2 erneut mit dem Ziel, dass die mittlere Leiste 21.2 im Bereich, vorzugsweise direkt unterhalb des Strahlauftreffpunkts P2 des Faserstoffsuspensionsstrahls 13 auf das zweite Sieb 6 liegt und zur Wirkung durch Einbringung eines definierten und einstellbaren Entwässerungsimpulses IE von Seiten des ersten Siebs 5 in die Faserstoffsuspension 2 gelangt.

Die Beaufschlagung des Aktuators 36 "Stellantrieb 25 für den Formierkasten 24" bewirkt eine Positionierung (Bewegungsdoppelpfeile C, D) des Formierkastens 24 wiederum mit dem Ziel, dass die mittlere Leiste 21.2 im Bereich, vorzugsweise direkt unterhalb des Strahlauftreffpunkts P2 des Faserstoffsuspensionsstrahls 13 auf das zweite Sieb 6 liegt und zur Wirkung durch Einbringung eines definierten und einstellbaren Entwässerungsimpulses IE von Seiten des ersten Siebs 5 in die Faserstoffsuspension 2 gelangt.

Ferner bewirkt die Beaufschlagung des Aktuators 27 "Stellantrieb 37 für das das zweite Sieb 6 führende Umlenkelement 8" eine vorzugsweise vertikale Positionierung (Doppelpfeil E) des Umlenkelements 8 und somit eine Veränderung des einstellbaren Strahlauftreffwinkels β des Faserstoffsuspensionsstrahls 13 auf das zweite Sieb 6 bei weiterer Veränderung der Umschlingung der ersten Leiste 15.1 des Entwässerungskastens 15. Allgemein wird das Umlenkelement 8 derart positioniert, dass der Strahlauftreffwinkel β einen Betriebswert im Bereich von 0,2 bis 5°, vorzugsweise von 0,5 bis 2°, aufweist.

Und schließlich bewirkt die Beaufschlagung des Aktuators 36 "Stellantrieb 38 für den Stoffauflauf 3" eine vorzugsweise vertikale Positionierung (Doppelpfeil F) des Stoffauflaufs 3 und somit eine Veränderung des einstellbaren Strahlauftreffwinkels α des Faserstoffsuspensionsstrahls 13 auf das erste Sieb 5.

Die Doppelsiebzone 2 weist im Bereich des Entwässerungskastens 15 eine Penetrationstiefe h auf, so dass im Verlauf des Stoffeinlaufspalts 12 eine Reduzierung der Faserstoffsuspensionshöhe H0 um den Wert h_{Δ} vollzogen wird.

Das Regelungskonzept sieht vor, dass die Aktuatoren 36 gemeinsam, individuell, paarweise oder/und gruppenweise beaufschlagbar sind. Das Ziel aller möglichen Beaufschlagungen wird immer sein, dass die mittlere Leiste 21.2 im Bereich, vorzugsweise direkt unterhalb des Strahlauftreffpunkts P2 des Faserstoffsuspensionsstrahls 13 auf das zweite Sieb 6 liegt und zur Wirkung durch Einbringung eines definierten und einstellbaren Entwässerungsimpulses IE von Seiten des ersten Siebs 5 in die Faserstoffsuspension 2 gelangt.

Das erfindungsgemäße Blattbildungssystem 1 eignet sich in hervorragender Weise zur Durchführung des erfindungsgemäßen Verfahrens zur Herstellung einer Faserstoffbahn, insbesondere einer Papier- oder Kartonbahn, aus mindestens einer Faserstoffsuspension 2.

Zusammenfassend ist festzuhalten, dass durch die Erfindung sowohl ein Verfahren als auch ein Blattbildungssystem der eingangs genannten Arten geschaffen werden, die die genannten Störungen insbesondere während des initialen Blattbildungsprozesses selbst unter schwierigen Bedingungen größtmöglich wirksam vermeiden.

### Bezugszeichenliste

- 1: Blattbildungssystems
- 2: Faserstoffsuspension
- 3: Stoffauflauf
- 4: Doppelsiebformer
- 5: (Erstes) Sieb
- 6: (Zweites) sieb
- 7: Umlenkelement
- 8: Umlenkelement
- 9: Umfangsbereich
- 10: Umfangsbereich
- 11: Einrichtung
- 12: Stoffeinlaufspalt
- 13: Faserstoffsuspensionsstrahl
- 14: Doppelsiebstrecke
- 15: Leiste
- 15.1: Erste Leiste
- 16: Entwässerungskasten
- 17: Leiste
- 18: Mittel
- 19: Nachgiebiges Element
- 20: Formiertisch
- 21, 21.1, 21.2, 21.3: Leiste
- 22: Stellantrieb
- 23: Nachgiebiges Element
- 24: Formierkasten
- 25: Stellantrieb
- 26: Skimmereinrichtung
- 27: Skimmerkanal
- 28: Regelkreis
- 29: Regeleinheit (GIC)

- 30,31,32,33,34,35: Sensor
- 36: Aktuator
- 37: Stellantrieb
- 38: Stellantrieb

- A15: Abstand
- A21: Abstand
- B21: Wirkbreite
- G: Gerade
- I: Impuls
- IE: Entwässerungsimpuls (Pfeil)
- H: Höhenrichtung (Doppelpfeil)
- h: Penetrationstiefe
- h_{Δ}: Faserstoffsuspensionshöhendifferenz
- H0: Faserstoffsuspensionshöhe
- K19: Kraft (Pfeil)
- K23: Kraft (Pfeil)
- p: Anstelldruck
- M: Maschinenlaufrichtung (Pfeil)
- P1: Strahlauftreffpunkt
- P2: Strahlauftreffpunkt
- S: Sieblaufrichtung (Pfeil)
- S: Weg
- t21: Eintauchtiefe
- W: Sollgröße (Pfeil)
- X, X1, X2, X3, X4; X5: Regelgröße (Pfeil)
- Y1, Y2, Y3, Y4, Y5: Stellgröße (Pfeil)
- Z: Detailansicht

- A: Bewegungsdoppelpfeil
- B: Bewegungsdoppelpfeil
- C: Bewegungsdoppelpfeil
- D: Bewegungsdoppelpfeil
- E: Bewegungsdoppelpfeil
- F: Bewegungsdoppelpfeil

- α: Strahlauftreffwinkel
- β: Strahlauftreffwinkel
- γ: Foilwinkel

## Patentansprüche

1. Verfahren zur Herstellung einer Faserstoffbahn, insbesondere einer Papier- oder Kartonbahn, aus mindestens einer Faserstoffsuspension (2) mit einem Stoffauflauf (3) und mit einem nachgeordneten Doppelsiebformer (4) mit zwei umlaufenden endlosen Sieben (5, 6), die beide über einen Umfangsbereich (9, 10) eines jeweiligen Umlenkelements (7, 8) geführt werden, die danach zumindest bis zum Erreichen einer Einrichtung (11) unter Bildung eines keilförmigen Stoffeinlaufspalts (12), der unmittelbar die mindestens eine von einem Stoffauflauf (3) als Faserstoffsuspensionsstrahl (13) ausgebrachte Faserstoffsuspension (2) bei Ausbildung jeweiliger Strahlauftreffpunkte (P1, P2) mit entsprechendem Strahlauftreffwinkel (α, β) auf das jeweilige Sieb (5, 6) aufnimmt, zusammengeführt werden und die anschließend eine Doppelsiebstrecke (14) ausbilden, in der das zweite Sieb (6) über mehrere, mit gegenseitigem Abstand (A15) starr an einem vorzugsweise bewegbaren Entwässerungskasten (16) angeordnete Leisten (15) geführt wird, in der das erste Sieb (5) über mehrere, gegenseitig der Leisten (15) des vorzugsweise bewegbaren Entwässerungskastens (16) angeordnete Leisten (17) geführt wird, die mittels nachgiebiger Elemente (19) abgestützt werden und die mit einer wählbaren Kraft (K19) gegen das erste Sieb (5) angedrückt werden, wobei das erste Sieb (5) zwischen dem Umlenkelement (7) und der Doppelsiebstrecke (14) wenigstens streckenweise über einen Formiertisch (20) geführt wird, in dessen Bereich der dazugehörige Strahlauftreffpunkt (P1) des aufgebrachten Faserstoffsuspensionsstrahls (13) auf das erste Sieb (5) liegt,
**dadurch gekennzeichnet,**
**dass** der Stoffauflauf (3) zur Einstellung des Strahlauftreffwinkels (α) des aufgebrachten Faserstoffsuspensionsstrahls (13) auf das erste Sieb (5) positioniert wird und
**dass** das Umlenkelement (8), über dessen Umfangsbereich (10) das zweite Sieb (6) geführt wird, zur Einstellung des Strahlauftreffwinkels (β) des aufgebrachten Faserstoffsuspensionsstrahls (13) auf das zweite Sieb (6) positioniert wird.

2. Verfahren nach Anspruch 1,
**dadurch gekennzeichnet,**
**dass** der Stoffauflauf (3) zur Einstellung des Strahlauftreffwinkels (α) des aufgebrachten Faserstoffsuspensionsstrahls (13) bei Beibehaltung des einstellbaren Strahlauftreffpunkts (P1) des aufgebrachten Faserstoffsuspensionsstrahls (13) auf das erste Sieb (5) positioniert wird.

3. Verfahren nach Anspruch 1 oder 2,
**dadurch gekennzeichnet,**
**dass** das Umlenkelement (8), über dessen Umfangsbereich (10) das zweite Sieb (6) geführt wird, zur Einstellung des Strahlauftreffwinkels (β) des aufgebrachten Faserstoffsuspensionsstrahls (13) auf das zweite Sieb (6) bei Beibehaltung des einstellbaren Strahlauftreffpunkts (P2) des aufgebrachten Faserstoffsuspensionsstrahls (13) auf das zweite Sieb (6) positioniert wird.

4. Verfahren nach einem der vorhergehenden Ansprüche,
**dadurch gekennzeichnet,**
**dass** im Bereich des Stoffeinlaufspalts (12), in dem der Faserstoffsuspensionsstrahl (13) auf das zweite Sieb (6) in einem einstellbaren Strahlauftreffpunkt (P2) unter einem einstellbaren Strahlauftreffwinkel (β) auftrifft, mindestens ein örtlich wirkender Entwässerungsimpuls (IE) von Seiten des ersten Siebs (5) in die Faserstoffsuspension (2) eingebracht wird.

5. Verfahren nach einem der vorhergehenden Ansprüche,
**dadurch gekennzeichnet,**
**dass** im Bereich des Stoffeinlaufspalts (12), in dem der Faserstoffsuspensionsstrahl (13) auf das zweite Sieb (6) in einem einstellbaren Strahlauftreffpunkt (P2) unter einem einstellbaren Strahlauftreffwinkel (β) auftrifft, mindestens ein örtlich wirkender und in seiner Amplitude einstellbarer Entwässerungsimpuls (IE) von Seiten des ersten Siebs (5) in die Faserstoffsuspension (2) eingebracht wird.

6. Verfahren nach Anspruch 4 oder 5,
**dadurch gekennzeichnet,**
**dass** der Entwässerungsimpuls (IE) direkt unterhalb des einstellbaren Strahlauftreffpunkts (P2) des aufgebrachten Faserstoffsuspensionsstrahls (13) auf das zweite Sieb (6) eingebracht wird.

7. Verfahren nach einem der Ansprüche 4 bis 6,
**dadurch gekennzeichnet,**
**dass** der Entwässerungsimpuls (IE) von mindestens einer beweglichen, insbesondere gegen das erste Sieb (5) positionierbaren Leiste (21.1, 21.2, 21.3) eingebracht wird.

8. Verfahren nach Anspruch 7,
**dadurch gekennzeichnet,**
**dass** die jeweilige bewegliche, insbesondere gegen das erste Sieb (5) positionierbare Leiste (21.1, 21.2, 21.3) mittels einer wählbaren Kraft (K23) gegen das erste Sieb (5) angedrückt wird.

9. Verfahren nach Anspruch 7 oder 8,
**dadurch gekennzeichnet,**
**dass** die jeweilige bewegliche, insbesondere gegen das erste Sieb (5) positionierbare Leiste (21.1, 21.2, 21.3) mit einer einstellbaren, vorzugsweise steuerbaren-/regelbaren Eintauchtiefe (t21) in das erste Sieb (5) und damit in die Faserstoffsuspension (2) eingedrückt wird.

10. Verfahren nach einem der Ansprüche 7 bis 9,
**dadurch gekennzeichnet,**
**dass** die jeweilige bewegliche, insbesondere gegen das erste Sieb (5) positionierbare Leiste (21.1, 21.2, 21.3) mit einem Anstelldruck (p) im Bereich von 25 bis 500 mbar, vorzugsweise von 50 bis 300 mbar, gegen das erste Sieb (5) angedrückt wird.

11. Verfahren nach einem der Ansprüche 7 bis 10,
**dadurch gekennzeichnet,**
**dass** mehrere, vorzugsweise bis zu fünf, insbesondere drei bewegliche, insbesondere gegen das erste Sieb (5) positionierbare Leisten (21.1, 21.2, 21.3) mittels einer vorzugsweise jeweils wählbaren Kraft (K23) gegen das erste Sieb (5) angedrückt werden, wobei vorzugsweise die mittlere Leiste (21.2) zur Einbringung des Entwässerungsimpulses(lE) verwendet wird.

12. Verfahren nach einem der Ansprüche 7 bis 11,
**dadurch gekennzeichnet,**
**dass** der Entwässerungsimpuls (IE) von mindestens einer vorzugsweise gegenüber einem Formierkasten (24) beweglichen, insbesondere gegen das erste Sieb (5) positionierbaren Leiste (21.1, 21.2, 21.3) eingebracht wird, die auf dem gegen das erste Sieb (5) vorzugsweise positionierbaren und vorzugsweise mittelbar wirkenden Formierkasten (24) angeordnet ist.

13. Verfahren nach Anspruch 12,
**dadurch gekennzeichnet,**
**dass** die jeweilige bewegliche, insbesondere gegen das erste Sieb (5) positionierbare Leiste (21.1, 21.2, 21.3) mittels wenigstens eines nachgiebigen Elements (23) auf dem Formierkasten (24) abgestützt wird und mittels einer wählbaren Kraft (K23) gegen das erste Sieb (5) angedrückt wird.

14. Verfahren nach einem der vorhergehenden Ansprüche,
**dadurch gekennzeichnet,**
**dass** das Umlenkelement (8), über dessen Umfangsbereich (10) das zweite Sieb (6) geführt ist, derart positioniert wird, dass der Strahlauftreffwinkel (β) des aufgebrachten Faserstoffsuspensionsstrahls (13) auf das zweite Sieb (6) einen Betriebswert im Bereich von 0,2 bis 5°, vorzugsweise von 0,5 bis 2°, aufweist.

15. Verfahren nach einem der vorhergehenden Ansprüche,
**dadurch gekennzeichnet,**
**dass** zum Zwecke der gewünschten Einbringung des Entwässerungsimpulses (IE) im Bereich, vorzugsweise direkt unterhalb des einstellbaren Strahlauftreffpunkts (P2) des aufgebrachten Faserstoffsuspensionsstrahls (13) auf das zweite Sieb (6) die Leiste (21.2), der Formierkasten (24), das das zweite Sieb (6) führende Umlenkelement (8), der Stoffauflauf (3) und/oder eine Auswahl der Bauteile (21.2, 24, 8, 3) mittels mindestens eines Regelkreises (28) positioniert werden, der eine von einer Sollgröße (W) beaufschlagte Regeleinheit (29), einen Sensor (30) zur Erfassung des einstellbaren Strahlauftreffpunkts (P2), je einen Sensor (31 bis 35) zur Erfassung der Position des entsprechenden Bauteils (21.2, 24, 8, 3) und mehrere mit einer jeweiligen Stellgröße (Y1, Y2, Y3, Y4, Y5) beaufschlagbare Aktuatoren (36) für die Bauteile (21.2, 24, 8, 3) umfasst.

16. Blattbildungssystem (1) einer Maschine zur Herstellung einer Faserstoffbahn, insbesondere Papier- oder Kartonbahn, aus mindestens einer Faserstoffsuspension (2), mit einem Stoffauflauf (3) und mit einem nachgeordneten Doppelsiebformer (4) mit zwei umlaufenden endlosen Sieben (5, 6), die beide über einen Umfangsbereich (9, 10) eines jeweiligen Umlenkelements (7, 8) laufen, die danach zumindest bis zum Erreichen einer Einrichtung (11) unter Bildung eines keilförmigen Stoffeinlaufspalts (12), der unmittelbar die mindestens eine von einem Stoffauflauf (3) als Faserstoffsuspensionsstrahl (13) ausgebrachte Faserstoffsuspension (2) bei Ausbildung jeweiliger Strahlauftreffpunkte (P1, P2) mit entsprechendem Strahlauftreffwinkel (α, β) auf das jeweilige Sieb (5, 6) aufnimmt, zusammenlaufen und die anschließend eine Doppelsiebstrecke (14) bilden, in der das zweite Sieb (6) über mehrere Leisten (15) läuft, die mit gegenseitigem Abstand (A15) starr an einem vorzugsweise bewegbaren Entwässerungskasten (16) angeordnet sind, und in der das erste Sieb (5) über mehrere Leisten (17) läuft, die gegenseitig der Leisten (15) des vorzugsweise bewegbaren Entwässerungskastens (16) angeordnet sind, die mittels nachgiebiger Elemente (19) abgestützt sind und die mit einer wählbaren Kraft (K19) gegen das erste Sieb (5) andrückbar sind, wobei das erste Sieb (5) zwischen dem Umlenkelement (7) und der Doppelsiebstrecke (14) wenigstens streckenweise über einen Formiertisch (20) geführt ist, in dessen Bereich der dazugehörige Strahlauftreffpunkt (P1) des aufgebrachten Faserstoffsuspensionsstrahls (13) auf das erste Sieb (5) liegt, **dadurch gekennzeichnet,**
**dass** der Stoffauflauf (3) positionierbar ist, um dadurch den Strahlauftreffwinkel (α) des aufgebrachten Faserstoffsuspensionsstrahls (13) auf das erste Sieb (5) einstellen zu können, und
**dass** das Umlenkelement (8), über dessen Umfangsbereich (10) das zweite Sieb (6) geführt ist, positionierbar ist, um dadurch den Strahlauftreffwinkel (β) des aufgebrachten Faserstoffsuspensionsstrahls (13) auf das zweite Sieb (6) einstellen zu können.

17. Blattbildungssystem (1) nach Anspruch 16,
**dadurch gekennzeichnet,**
**dass** der Stoffauflauf (3) positionierbar ist, um dadurch den Strahlauftreffwinkel (α) des aufgebrachten Faserstoffsuspensionsstrahls (13) auf das erste Sieb (5) bei Beibehaltung des Strahlauftreffpunkts (P1) des aufgebrachten Faserstoffsuspensionsstrahls (13) auf das erste Sieb (5) einstellen zu können.

18. Blattbildungssystem (1) nach Anspruch 16 oder 17,
**dadurch gekennzeichnet,**
**dass** das Umlenkelement (8) , über dessen Umfangsbereich (10) das zweite Sieb (6) geführt ist, positionierbar ist, um dadurch den Strahlauftreffwinkel (β) des aufgebrachten Faserstoffsuspensionsstrahls (13) auf das zweite Sieb (6) bei Beibehaltung des Strahlauftreffpunkts (P2) des aufgebrachten Faserstoffsuspensionsstrahls (13) auf das zweite Sieb (6) einstellen zu können.

19. Blattbildungssystem (1) nach einem der Ansprüche 16 bis 18,
**dadurch gekennzeichnet,**
**dass** im Bereich des Stoffeinlaufspalts (12), in dem der Faserstoffsuspensionsstrahl (13) auf das zweite Sieb (6) in einem einstellbaren Strahlauftreffpunkt (P2) unter einem einstellbaren Strahlauftreffwinkel (β) auftrifft, mindestens eine bewegliche, insbesondere gegen das erste Sieb (5) positionierbare Leiste (21.1, 21.2, 21.3) derart angeordnet ist, dass im Bereich des Strahlauftreffpunkts (P2) des Faserstoffsuspensionsstrahls (13) auf das zweite Sieb (6) ein örtlich wirkender Entwässerungsimpuls (IE) von Seiten des ersten Siebs (5) in die Faserstoffsuspension (2) eingebracht wird.

20. Blattbildungssystem (1) nach einem der Ansprüche 16 bis 19,
**dadurch gekennzeichnet,**
**dass** im Bereich des Stoffeinlaufspalts (12), in dem der Faserstoffsuspensionsstrahl (13) auf das zweite Sieb (6) in einem einstellbaren Strahlauftreffpunkt (P2) unter einem einstellbaren Strahlauftreffwinkel (β) auftrifft, mindestens eine bewegliche, insbesondere gegen das erste Sieb (5) positionierbare Leiste (21.1, 21.2, 21.3) derart angeordnet ist, dass im Bereich des Strahlauftreffpunkts (P2) des Faserstoffsuspensionsstrahls (13) auf das zweite Sieb (6) ein örtlich wirkender und in seiner Amplitude einstellbarer Entwässerungsimpuls (IE) von Seiten des ersten Siebs (5) in die Faserstoffsuspension (2) eingebracht wird.

21. Blattbildungssystem (1) nach Anspruch 19 oder 20,
**dadurch gekennzeichnet,**
**dass** die jeweilige bewegliche, insbesondere gegen das erste Sieb (5) positionierbare Leiste (21.1, 21.2, 21.3) eine einstellbare, vorzugsweise steuerbare-/regelbare Eintauchtiefe (t21) in das erste Sieb (5) und damit in die Faserstoffsuspension (2) aufweist.

22. Blattbildungssystem (1) nach einem der Ansprüche 19 bis 21,
**dadurch gekennzeichnet,**
**dass** die jeweilige bewegliche, insbesondere gegen das erste Sieb (5) positionierbare Leiste (21.1, 21.2, 21.3) einen Anstelldruck (p) im Bereich von 25 bis 500 mbar, vorzugsweise von 50 bis 300 mbar, aufweist.

23. Blattbildungssystem (1) nach einem der Ansprüche 19 bis 22,
**dadurch gekennzeichnet,**
**dass** die jeweilige bewegliche, insbesondere gegen das erste Sieb (5) positionierbare Leiste (21.1, 21.2, 21.3) frei positionierbar ist.

24. Blattbildungssystem (1) nach einem der Ansprüche 19 bis 23,
**dadurch gekennzeichnet,**
**dass** zwei benachbarte und bewegliche, insbesondere gegen das erste Sieb (5) positionierbare Leisten (21.1, 21.2, 21.3) einen Abstand (A21) im Bereich von 50 bis 300 mm, vorzugsweise von 100 bis 250 mm, aufweisen.

25. Blattbildungssystem (1) nach einem der Ansprüche 19 bis 24,
**dadurch gekennzeichnet,**
**dass** die jeweilige bewegliche, insbesondere gegen das erste Sieb (5) positionierbare Leiste (21.1, 21.2, 21.3) eine Wirkbreite (B21) im Bereich von 3 bis 50 mm, vorzugsweise von 10 bis 30 mm, aufweist.

26. Blattbildungssystem (1) nach einem der Ansprüche 19 bis 25,
**dadurch gekennzeichnet,**
**dass** die jeweilige bewegliche, insbesondere gegen das erste Sieb (5) positionierbare Leiste (21.1, 21.2, 21.3) einen Foilwinkel (γ) am ersten Sieb (5) im Bereich von 0 bis 3°, vorzugsweise von 0,5 bis 2°, aufweist.

27. Blattbildungssystem (1) nach einem der Ansprüche 19 bis 26,
**dadurch gekennzeichnet,**
**dass** mehrere, vorzugsweise bis zu fünf, insbesondere drei bewegliche, insbesondere gegen das erste Sieb (5) positionierbare Leisten (21.1, 21.2, 21.3) mittels einer vorzugsweise jeweils wählbaren Kraft (K23) gegen das erste Sieb (5) andrückbar sind, wobei vorzugsweise die mittlere Leiste (21.2) zur Einbringung des Entwässerungsimpulses (IE) verwendet wird.

28. Blattbildungssystem (1) nach einem der Ansprüche 19 bis 27,
**dadurch gekennzeichnet,**
**dass** die mindestens eine vorzugsweise gegenüber einem Formierkasten (24) bewegliche, insbesondere gegen das erste Sieb (5) positionierbare Leiste (21.1, 21.2, 21.3) auf dem gegen das erste Sieb (5) vorzugsweise positionierbaren und vorzugsweise mittelbar wirkenden Formierkasten (24) angeordnet ist.

29. Blattbildungssystem (1) nach Anspruch 28,
**dadurch gekennzeichnet,**
**dass** die jeweilige bewegliche, insbesondere gegen das erste Sieb (5) positionierbare Leiste (21.1, 21.2, 21.3) mittels wenigstens eines nachgiebigen Elements (23) auf dem Formierkasten (24) abgestützt ist und mittels einer wählbaren Kraft (K23) gegen das erste Sieb (5) andrückbar ist.

30. Blattbildungssystem (1) nach einem der Ansprüche 16 bis 29,
**dadurch gekennzeichnet,**
**dass** das Umlenkelement (8), über dessen Umfangsbereich (10) das zweite Sieb (6) geführt ist, derart positionierbar angeordnet ist, dass der Strahlauftreffwinkel (β) des aufgebrachten Faserstoffsuspensionsstrahls (13) auf das zweite Sieb (6) einen Betriebswert im Bereich von 0,2 bis 5°, vorzugsweise von 0,5 bis 2°, aufweist.

31. Blattbildungssystem (1) nach einem der Ansprüche 16 bis 30,
**dadurch gekennzeichnet,**
**dass** die erste Leiste (15.1) des vorzugsweise bewegbaren Entwässerungskastens (16) ein Teil einer einen vorzugsweise einstellbaren Skimmerkanal (27) aufweisenden Skimmereinrichtung (26) ist.

32. Blattbildungssystem (1) nach einem der Ansprüche 16 bis 31,
**dadurch gekennzeichnet,**
**dass** die Positionierung der Leiste (21.2), des Formierkastens (24), des das zweite Sieb (6) führenden Umlenkelements (8), des Stoffauflaufs (3) und/oder einer Auswahl der Bauteile (21.2, 24, 8, 3) mittels mindestens eines Regelkreises (28) erfolgt, der zumindest eine von einer Sollgröße (W) beaufschlagte Regeleinheit (29), einen Sensor (30) zur Erfassung des Strahlauftreffpunkts (P2) des aufgebrachten Faserstoffsuspensionsstrahls (13) auf das zweite Sieb (6), je einen Sensor (31 bis 35) zur Erfassung der Position des entsprechenden Bauteils (21.2, 24, 8, 3) und mehrere mit einer jeweiligen Stellgröße (Y1, Y2, Y3, Y4, Y5) beaufschlagbare Aktuatoren (36) für die Bauteile (21.2, 24, 8, 3) umfasst.

33. Blattbildungssystem (1) nach Anspruch 32,
**dadurch gekennzeichnet,**
**dass** der mindestens eine Aktuator (36) ein Stellantrieb (22) zur Verschiebung der Leiste (21.2), das nachgiebige Element (23) für die Leiste (21.2), ein Stellantrieb (24) für den Formierkasten (24), ein Stellantrieb (37) für das das zweite Sieb (6) führende Umlenkelement (8) und/oder ein Stellantrieb (38) für den Stoffauflauf (3) ist.

## Claims

1. Method for producing a fibrous web, in particular a paper or board web, from at least one fibrous suspension (2), using a headbox (3) and using a twin-wire former (4) arranged downstream and having two circulating endless wires (5, 6) which are both led over a circumferential region (9, 10) of a respective deflection element (7, 8) and which, after that, at least until they reach a device (11), are led together, forming a wedge-shaped stock inlet gap (12) which directly receives the at least one fibrous suspension (2) discharged from a headbox (3) as a fibrous suspension jet (13), forming respective jet impingement points (P1, P2) with a corresponding jet impingement angle (α, β) on the respective wire (5, 6), and which subsequently form a twin-wire section (14), in which the second wire (6) is led over a plurality of blades (15) arranged rigidly at a distance (A15) from one another on a preferably movable dewatering box (16), in which section the first wire (5) is led over a plurality of blades (17) which are arranged on the opposite side of the blades (15) of the preferably movable dewatering box (16), are supported by means of flexible elements (19) and are pressed against the first wire (5) with a selectable force (K19), the first wire (5) between the deflection element (7) and the twin-wire section (14) being led, at least for some distance, over a forming table (20), in the area of which the associated jet impingement point (P1) of the applied fibrous suspension jet (13) on the first wire (5) is located,
**characterized**
**in that** the headbox (3) is positioned in order to adjust the jet impingement angle (α) of the applied fibrous suspension jet (13) on the first wire (5) and
**in that** the deflection element (8), over the circumferential region (10) of which the second wire (6) is led, is positioned in order to adjust the jet impingement angle (β) of the applied fibrous suspension jet (13) on the second wire (6).

2. Method according to Claim 1,
**characterized in that**
the headbox (3) is positioned in order to adjust the jet impingement angle (α) of the applied fibrous suspension jet (13) on the first wire (5) whilst maintaining the adjustable jet impingement point (P1) of the applied fibrous suspension jet (13).

3. Method according to Claim 1 or 2,
**characterized in that**
the deflection element (8), over the circumferential region (10) of which the second wire (6) is led, is positioned in order to adjust the jet impingement angle (β) of the applied fibrous suspension jet (13) on the second wire (6) whilst maintaining the adjustable jet impingement point (P2) of the applied fibrous suspension jet (13) on the second wire (6).

4. Method according to one of the preceding claims,
**characterized in that**
in the region of the stock inlet gap (12) in which the fibrous suspension jet (13) impinges on the second wire (6) at an adjustable jet impingement point (P2) at an adjustable jet impingement angle (β), at least one dewatering pulse (IE) that acts locally is introduced into the fibrous suspension (2) from the sides of the first wire (5).

5. Method according to one of the preceding claims,
**characterized in that**
in the region of the stock inlet gap (12) in which the fibrous suspension jet (13) impinges on the second wire (6) at an adjustable jet impingement point (P2) at an adjustable jet impingement angle (β), at least one dewatering pulse (IE) that acts locally and can be adjusted in amplitude is introduced into the fibrous suspension (2) from the sides of the first wire (5).

6. Method according to Claim 4 or 5,
**characterized in that**
the dewatering pulse (IE) is introduced directly underneath the adjustable jet impingement point (P2) of the applied fibrous suspension jet (13) on the second wire (6).

7. Method according to one of Claims 4 to 6,
**characterized in that**
the dewatering pulse (IE) is introduced by means of at least one blade (21.1, 21.2, 21.3) that can be moved, in particular positioned against the first wire (5).

8. Method according to Claim 7,
**characterized in that**
the respective blade (21.1, 21.2, 21.3) that can be moved, in particular positioned against the first wire (5), is pressed against the first wire (5) by means of a selectable force (K23).

9. Method according to Claim 7 or 8,
**characterized in that**
the respective blade (21.1, 21.2, 21.3) that can be moved, in particular positioned against the first wire (5), is pressed into the first wire (5) and therefore into the fibrous suspension (2) with a penetration depth (t21) that can be adjusted, preferably controlled/regulated.

10. Method according to one of Claims 7 to 9,
**characterized in that**
the respective blade (21.1, 21.2, 21.3) that can be moved, in particular positioned against the first wire (5), is pressed against the first wire (5) with a setting pressure (p) in the range from 25 to 500 mbar, preferably from 50 to 300 mbar.

11. Method according to one of Claims 7 to 10,
**characterized in that**
a plurality of blades (21.1, 21.2, 21.3), preferably up to five, in particular three, blades that can be moved, in particular positioned against the first wire (5), are pressed against the first wire (5) by means of a preferably respectively selectable force (K23), the central blade (21.2) preferably being used to introduce the dewatering pulse (IE).

12. Method according to one of Claims 7 to 11,
**characterized in that**
the dewatering pulse (IE) is introduced by at least one blade (21.1, 21.2, 21.3) that can be moved, preferably with respect to a forming box (24), in particular positioned against the first wire (5), and is arranged on the forming box (24), which can preferably be positioned against the first wire (5) and preferably acts indirectly.

13. Method according to Claim 12,
**characterized in that**
the respective blade (21.1, 21.2, 21.3) that can be moved, in particular positioned against the first wire (5), is supported on the forming box (24) by means of at least one flexible element (23) and is pressed against the first wire (5) by means of a selectable force (K23) .

14. Method according to one of the preceding claims,
**characterized in that**
the deflection element (8) over the circumferential region (10) of which the second wire (6) is led is positioned in such a way that the jet impingement angle (β) of the applied fibrous suspension jet (13) on the second wire (6) has an operating value in the range from 0.2 to 5°, preferably from 0.5 to 2°.

15. Method according to one of the preceding claims,
**characterized in that**
for the purpose of the desired introduction of the dewatering pulse (IE) in the region of, preferably directly underneath, the adjustable jet impingement point (P2) of the applied fibrous suspension jet (13) on the second wire (6), the blade (21.2), the forming box (24), the deflection element (8) guiding the second wire (6), the headbox (3) and/or a selection of the components (21.2, 24, 8, 3) are positioned by means of at least one control loop (28) which comprises a control element (29) to which a desired variable (W) is applied, a sensor (30) for registering the adjustable jet impingement point (P2), a sensor (31 to 35) each for registering the position of the corresponding component (21.2, 24, 8, 3), and a plurality of actuators (36) for the components (21.2, 24, 8, 3), to which a respective actuating variable (Y1, Y2, Y3, Y4, Y5) can be applied.

16. Sheet forming system (1) for a machine for producing a fibrous web, in particular a paper or board web, from at least one fibrous suspension (2), using a headbox (3) and using a twin-wire former (4) arranged downstream and having two circulating endless wires (5, 6) which are both led over a circumferential region (9, 10) of a respective deflection element (7, 8) and which, after that, at least until they reach a device (11), are led together, forming a wedge-shaped stock inlet gap (12) which directly receives the at least one fibrous suspension (2) discharged from a headbox (3) as a fibrous suspension jet (13), forming respective jet impingement points (P1, P2) with a corresponding jet impingement angle (α, β) on the respective wire (5, 6), and which subsequently form a twin-wire section (14), in which the second wire (6) is led over a plurality of blades (15) arranged rigidly at a distance (A15) from one another on a preferably movable dewatering box (16), and in which section the first wire (5) is led over a plurality of blades (17) which are arranged on the opposite side of the blades (15) of the preferably movable dewatering box (16), are supported by means of flexible elements (19) and are pressed against the first wire (5) with a selectable force (K19), the first wire (5) between the deflection element (7) and the twin-wire section (14) being led, at least for some distance, over a forming table (20), in the area of which the associated jet impingement point (P1) of the applied fibrous suspension jet (13) on the first wire (5) is located,
**characterized**
**in that** the headbox (3) can be positioned in order as a result to be able to adjust the jet impingement angle (α) of the applied fibrous suspension jet (13) on the first wire (5) and
**in that** the deflection element (8), over the circumferential region (10) of which the second wire (6) is led, can be positioned in order as a result to be able to adjust the jet impingement angle (β) of the applied fibrous suspension jet (13) on the second wire (6).

17. Sheet forming system (1) according to Claim 16,
**characterized in that**
the headbox (3) can be positioned in order as a result to be able to adjust the jet impingement angle (α) of the applied fibrous suspension jet (13) on the first wire (5) whilst maintaining the jet impingement point (P1) of the applied fibrous suspension jet (13).

18. Sheet forming system (1) according to Claim 16 or 17,
**characterized in that**
the deflection element (8), over the circumferential region (10) of which the second wire (6) is led, can be positioned in order as a result to be able to adjust the jet impingement angle (β) of the applied fibrous suspension jet (13) on the second wire (6) whilst maintaining the jet impingement point (P2) of the applied fibrous suspension jet (13) on the second wire (6).

19. Sheet forming system (1) according to one of Claims 16 to 18,
**characterized in that**
in the region of the stock inlet gap (12) in which the fibrous suspension jet (13) impinges on the second wire (6) at an adjustable jet impingement point (P2) at an adjustable jet impingement angle (β), at least one blade (21.1, 21.2, 21.3) that can be moved, in particular positioned against the first wire (5), is arranged in such a way that, in the region of the jet impingement point (P2) of the fibrous suspension jet (13) on the second wire (6), a dewatering pulse (IE) that acts locally is introduced into the fibrous suspension (2) from the sides of the first wire (5).

20. Sheet forming system (1) according to one of Claims 16 to 19,
**characterized in that**
in the region of the stock inlet gap (12) in which the fibrous suspension jet (13) impinges on the second wire (6) at an adjustable jet impingement point (P2) at an adjustable jet impingement angle (β), at least one blade (21.1, 21.2, 21.3) that can be moved, in particular positioned against the first wire (5), is arranged in such a way that, in the region of the jet impingement point (P2) of the fibrous suspension jet (13) on the second wire (6), a dewatering pulse (IE) that acts locally and can be adjusted in amplitude is introduced into the fibrous suspension (2) from the sides of the first wire (5).

21. Sheet forming system (1) according to Claim 19 or 20,
**characterized in that**
the respective blade (21.1, 21.2, 21.3) that can be moved, in particular positioned against the first wire (5), has a penetration depth (t21) into the first wire (5) and therefore into the fibrous suspension (2) that can be adjusted, preferably controlled/regulated.

22. Sheet forming system (1) according to one of Claims 19 to 21,
**characterized in that**
the respective blade (21.1, 21.2, 21.3) that can be moved, in particular positioned against the first wire (5), has a setting pressure (p) in the range from 25 to 500 mbar, preferably from 50 to 300 mbar.

23. Sheet forming system (1) according to one of Claims 19 to 22,
**characterized in that**
the respective blade (21.1, 21.2, 21.3) that can be moved, in particular positioned against the first wire (5), can be positioned freely.

24. Sheet forming system (1) according to one of Claims 19 to 23,
**characterized in that**
two adjacent blades (21.1, 21.2, 21.3) that can be moved, in particular positioned against the first wire (5), have a spacing (A21) in the range from 50 to 300 mm, preferably from 100 to 250 mm.

25. Sheet forming system (1) according to one of Claims 19 to 24,
**characterized in that**
the respective blade (21.1, 21.2, 21.3) that can be moved, in particular positioned against the first wire (5), has an active width (B21) in the range from 3 to 50 mm, preferably from 10 to 30 mm.

26. Sheet forming system (1) according to one of Claims 19 to 25,
**characterized in that**
the respective blade (21.1, 21.2, 21.3) that can be moved, in particular positioned against the first wire (5), has a foil angle (γ) on the first wire (5) in the range from 0 to 3°, preferably from 0.5 to 2°.

27. Sheet forming system (1) according to one of Claims 19 to 26,
**characterized in that**
a plurality of blades (21.1, 21.2, 21.3), preferably up to five, in particular three, blades that can be moved, in particular positioned against the first wire (5) can be pressed against the first wire (5) by means of a preferably respectively selectable force (K23), the central blade (21.2) preferably being used to introduce the dewatering pulse (IE).

28. Sheet forming system (1) according to one of Claims 19 to 27,
**characterized in that**
the at least one blade (21.1, 21.2, 21.3) that can be moved, preferably with respect to a forming box (24), in particular positioned against the first wire (5), is arranged on the forming box (24), which can preferably be positioned against the first wire (5) and preferably acts indirectly.

29. Sheet forming system (1) according to Claim 28,
**characterized in that**
the respective blade (21.1, 21.2, 21.3) that can be moved, in particular positioned against the first wire (5), is supported on the forming box (24) by means of at least one flexible element (23) and can be pressed against the first wire (5) by means of a selectable force (K23).

30. Sheet forming system (1) according to one of Claims 16 to 29,
**characterized in that**
the deflection element (8), over the circumferential region (10) of which the second wire (6) is led, is arranged such that it can be positioned in such a way that the jet impingement angle (β) of the applied fibrous suspension jet (13) on the second wire (6) has an operating value in the range from 0.2 to 5°, preferably from 0.5 to 2°.

31. Sheet forming system (1) according to one of Claims 16 to 30,
**characterized in that**
the first blade (15.1) of the preferably movable dewatering box (16) is part of a skimmer device (26) having a preferably adjustable skimmer duct (27).

32. Sheet forming system (1) according to one of Claims 16 to 31,
**characterized in that**
the position of the blade (21.2), of the forming box (24), of the deflection element (8) guiding the second wire (6), of the headbox (3) and/or of a selection of components (21.2, 24, 8, 3) is carried out by means of at least one control loop (28) which comprises a control element (29) to which a desired variable (W) is applied, a sensor (30) for registering the jet impingement point (P2) of the applied fibrous suspension jet (13) on the second wire (6), a sensor (31 to 35) each for registering the position of the corresponding component (21.2, 24, 8, 3), and a plurality of actuators (36) for the components (21.2, 24, 8, 3), to which a respective actuating variable (Y1, Y2, Y3, Y4, Y5) can be applied.

33. Sheet forming system (1) according to Claim 32,
**characterized in that**
the at least one actuator (36) is an actuating drive (22) for displacing the blade (21.2), the flexible element (23) for the blade (21.2), an actuating drive (24) for the forming box (24), an actuating drive (37) for the deflection element (8) guiding the second wire (6), and/or an actuating drive (38) for the headbox (3).

## Revendications

1. Procédé pour la fabrication d'une bande de matière fibreuse, en particulier d'une bande de papier ou de carton, à partir d'une suspension de matière fibreuse (2) avec une caisse de tête (3) et avec une section de formage à deux toiles (4) qui suit avec deux toiles sans fin en circulation (5, 6), qui sont toutes les deux guidées sur une zone périphérique (9, 10) d'un élément de déviation respectif (7, 8), qui sont ensuite guidées ensemble au moins jusqu'à atteindre un dispositif (11) en formant une fente d'introduction de matière (12) en forme de coin, qui contient immédiatement ladite au moins une suspension de matière fibreuse (2) sortant d'une caisse de tête (3) sous la forme de jet de suspension de matière fibreuse (13) en formant des points d'impact de jet respectifs (P1, P2) avec un angle d'impact de jet correspondant (α, (β) sur la toile respective (5, 6), puis qui forment ensuite une section à deux toiles (14), dans laquelle la deuxième toile (6) est guidée sur plusieurs règles (15) disposées de façon rigide, à une distance mutuelle (A15), sur un caisson d'essorage de préférence mobile (16), et dans laquelle la première toile (5) est guidée sur plusieurs règles (17) disposées en face des règles (15) du caisson d'essorage de préférence mobile (16), qui sont supportées au moyen d'éléments souples (19) et qui sont appliquées contre la première toile (5) avec une force réglable (K19), dans lequel la première toile (5) est guidée au moins localement, entre l'élément de déviation (7) et la section à deux toiles (14), au-dessus d'une table de formage (20), dans la région de laquelle le point d'impact de jet respectif (P1) du jet de suspension de matière fibreuse appliqué (13) sur la première toile (5) est situé, **caractérisé en ce que** la caisse de tête (3) est positionnée en vue du réglage de l'angle d'impact de jet (α) du jet de suspension de matière fibreuse appliqué (13) sur la première toile (5) et **en ce que** l'élément de déviation (8), sur la zone périphérique (10) duquel la deuxième toile (6) est guidée, est positionné en vue du réglage de l'angle d'impact de jet (β) du jet de suspension de matière fibreuse appliqué (13) sur la deuxième toile (6).

2. Procédé selon la revendication 1, **caractérisé en ce que** la caisse de tête (3) est positionnée en vue du réglage de l'angle d'impact de jet (α) du jet de suspension de matière fibreuse appliqué (13) tout en conservant le point d'impact de jet réglable (P1) du jet de suspension de matière fibreuse appliqué (13) sur la première toile (5).

3. Procédé selon la revendication 1 ou 2, **caractérisé en ce que** l'élément de déviation (8), sur la zone périphérique (10) duquel la deuxième toile (6) est guidée, est positionné en vue du réglage de l'angle d'impact de jet (β) du jet de suspension de matière fibreuse appliqué (13) sur la deuxième toile (6) tout en conservant le point d'impact de jet réglable (P2) du jet de suspension de matière fibreuse appliqué (13) sur la deuxième toile (6).

4. Procédé selon l'une quelconque des revendications précédentes, **caractérisé en ce que** l'on introduit dans la suspension de matière fibreuse (2), du côté de la première toile (5), au moins une impulsion d'essorage (IE) agissant localement dans la région de la fente d'introduction de matière (12) dans laquelle le jet de suspension de matière fibreuse (13) arrive sur la deuxième toile (6) en un point d'impact de jet réglable (P2) sous un angle d'impact de jet réglable (β).

5. Procédé selon l'une quelconque des revendications précédentes, **caractérisé en ce que** l'on introduit dans la suspension de matière fibreuse (2), du côté de la première toile (5), au moins une impulsion d'essorage (IE) agissant localement et d'amplitude réglable dans la région de la fente d'introduction de matière (12) dans laquelle le jet de suspension de matière fibreuse (13) arrive sur la deuxième toile (6) en un point d'impact de jet réglable (P2) sous un angle d'impact de jet réglable (β).

6. Procédé selon la revendication 4 ou 5, **caractérisé en ce que** l'on introduit l'impulsion d'essorage (IE) directement en dessous du point d'impact de jet réglable (P2) du jet de suspension de matière fibreuse appliqué (13) sur la deuxième toile (6).

7. Procédé selon l'une quelconque des revendications 4 à 6, **caractérisé en ce que** l'on introduit l'impulsion d'essorage (IE) au moyen d'au moins une règle mobile (21.1, 21.2, 21.3), notamment apte à être positionnée contre la première toile (5).

8. Procédé selon la revendication 7, **caractérisé en ce que** l'on applique la règle mobile respective (21.1, 21.2, 21.3), notamment apte à être positionnée contre la première toile (5), contre la première toile (5) au moyen d'une force réglable (K23).

9. Procédé selon la revendication 7 ou 8, **caractérisé en ce que** l'on enfonce la règle mobile respective (21.1, 21.2, 21.3), notamment apte à être positionnée contre la première toile (5), avec une profondeur de pénétration (t21) réglable, de préférence commandable/régulable, dans la première toile (5) et de ce fait dans la suspension de matière fibreuse (2).

10. Procédé selon l'une quelconque des revendications 7 à 9, **caractérisé en ce que** l'on applique la règle mobile respective (21.1, 21.2, 21.3), notamment apte à être positionnée contre la première toile (5), contre la première toile (5) avec une pression d'application (p) comprise dans la plage de 25 à 500 mbars, de préférence de 50 à 300 mbars.

11. Procédé selon l'une quelconque des revendications 7 à 10, **caractérisé en ce que** l'on applique plusieurs, de préférence jusqu'à cinq, en particulier trois, règles mobiles (21.1, 21.2, 21.3), notamment aptes à être positionnées contre la première toile (5), contre la première toile (5) au moyen d'une force respectivement réglable (K23), dans lequel on utilise de préférence la règle centrale (21.2) pour l'introduction de l'impulsion d'essorage (IE).

12. Procédé selon l'une quelconque des revendications 7 à 11, **caractérisé en ce que** l'on introduit l'impulsion d'essorage (IE) au moyen d'au moins une règle (21.1, 21.2, 21.3), notamment apte à être positionnée contre la première toile (5), de préférence mobile par rapport à un caisson de formage (24), qui est disposée sur le caisson de formage (24) de préférence apte à être positionné contre la première toile (5) et agissant de préférence indirectement.

13. Procédé selon la revendication 12, **caractérisé en ce que** l'on appuie la règle mobile respective (21.1, 21.2, 21.3), notamment apte à être positionnée contre la première toile (5), sur le caisson de formage (24) au moyen d'au moins un élément souple (23) et on l'applique contre la première toile (5) au moyen d'une force réglable (K23).

14. Procédé selon l'une quelconque des revendications précédentes, **caractérisé en ce que** l'on positionne l'élément de déviation (8), sur la zone périphérique (10) duquel la deuxième toile (6) est guidée, de telle manière que l'angle d'impact de jet (β) du jet de suspension de matière fibreuse appliqué (13) sur la deuxième toile (6) présente une valeur de régime comprise dans la plage de 0,2 à 5°, de préférence de 0,5 à 2°.

15. Procédé selon l'une quelconque des revendications précédentes, **caractérisé en ce que**, pour l'introduction désirée de l'impulsion d'essorage (IE) dans la région, de préférence située directement en dessous du point d'impact de jet réglable (P2) du jet de suspension de matière fibreuse appliqué (13) sur la deuxième toile (6), on positionne la règle (21.2), le caisson de formage (24), l'élément de déviation (8) guidant la deuxième toile (6), la caisse de tête (3) et/ou une sélection des composants (21.2, 24, 8, 3) au moyen d'au moins un circuit de régulation (28), qui comprend une unité de régulation (29) activée par une grandeur de consigne (W), un capteur (30) pour détecter le point d'impact de jet réglable (P2), un capteur respectif (31 à 35) pour détecter la position du composant correspondant (21.2, 24, 8, 3) et plusieurs actionneurs (36), commandables avec une grandeur de réglage respective (Y1, Y2, Y3, Y4, Y5), pour les composants (21.2, 24, 8, 3).

16. Système de formage de feuille (1) d'une machine pour la fabrication d'une bande de matière fibreuse, en particulier d'une bande de papier ou de carton à partir d'au moins une suspension de matière fibreuse (2), avec une caisse de tête (3) et avec une section de formage à deux toiles (4) qui suit avec deux toiles sans fin en circulation (5, 6), qui circulent toutes les deux sur une zone périphérique (9, 10) d'un élément de déviation respectif (7, 8), qui se rapprochent ensuite au moins jusqu'à atteindre un dispositif (11) en formant une fente d'introduction de matière (12) en forme de coin, qui contient immédiatement ladite au moins une suspension de matière fibreuse (2) sortant d'une caisse de tête (3) sous la forme d'un jet de suspension de matière fibreuse (13) en formant des points d'impact de jet respectifs (P1, P2) avec un angle d'impact de jet correspondant (α, β) sur la toile respective (5, 6), puis qui forment ensuite une section à deux toiles (14), dans laquelle la deuxième toile (6) circule sur plusieurs règles (15), qui sont disposées de façon rigide, à une distance mutuelle (A15), sur un caisson d'essorage de préférence mobile (16), et dans laquelle la première toile (5) circule sur plusieurs règles (17) disposées en face des règles (15) du caisson d'essorage de préférence mobile (16), qui sont supportées au moyen d'éléments souples (19) et qui peuvent être appliquées contre la première toile (5) avec une force réglable (K19), dans lequel la première toile (5) est guidée au moins localement, entre l'élément de déviation (7) et la section à deux toiles (14), au-dessus d'une table de formage (20), dans la région de laquelle le point d'impact de jet respectif (P1) du jet de suspension de matière fibreuse appliqué (13) sur la première toile (5) est situé, **caractérisé en ce que** la caisse de tête (3) peut être positionnée de façon à pouvoir régler l'angle d'impact de jet (α) du jet de suspension de matière fibreuse appliqué (13) sur la première toile (5) et **en ce que** l'élément de déviation (8), sur la zone périphérique (10) duquel la deuxième toile (6) est guidée, peut être positionné de façon à pouvoir régler l'angle d'impact de jet (β) du jet de suspension de matière fibreuse appliqué (13) sur la deuxième toile (6).

17. Système de formage de feuille (1) selon la revendication 16, **caractérisé en ce que** la caisse de tête (3) peut être positionnée de façon à pouvoir régler l'angle d'impact de jet (α) du jet de suspension de matière fibreuse appliqué (13) sur la première toile (5) tout en conservant le point d'impact de jet (P1) du jet de suspension de matière fibreuse appliqué (13) sur la première toile (5).

18. Système de formage de feuille (1) selon la revendication 16 ou 17, **caractérisé en ce que** l'élément de déviation (8), sur la zone périphérique (10) duquel la deuxième toile (6) est guidée, peut être positionné de façon à pouvoir régler l'angle d'impact de jet (β) du jet de suspension de matière fibreuse appliqué (13) sur la deuxième toile (6) tout en conservant le point d'impact de jet (P2) du jet de suspension de matière fibreuse appliqué (13) sur la deuxième toile (6).

19. Système de formage de feuille (1) selon l'une quelconque des revendications 16 à 18, **caractérisé en ce qu'**au moins une règle mobile (21.1, 21.2, 21.3), notamment apte à être positionnée contre la première toile (5), est disposée dans la région de la fente d'introduction de matière (12) dans laquelle le jet de suspension de matière fibreuse (13) arrive sur la deuxième toile (6) en un point d'impact de jet réglable (P2) sous un angle d'impact de et réglable (β), de telle manière qu'au moins une impulsion d'essorage (IE) agissant localement soit introduite du côté de la première toile (5) dans la suspension de matière fibreuse (2) dans la région du point d'impact de jet (P2) du jet de suspension de matière fibreuse (13) sur la deuxième toile (6).

20. Système de formage de feuille (1) selon l'une quelconque des revendications 16 à 19, **caractérisé en ce qu'**au moins une règle mobile (21.1, 21.2, 21.3), notamment apte à être positionnée contre la première toile (5), est disposée dans la région de la fente d'introduction de matière (12) dans laquelle le jet de suspension de matière fibreuse (13) arrive sur la deuxième toile (6) en un point d'impact de jet réglable (P2) sous un angle d'impact de jet réglable (β), de telle manière qu'au moins une impulsion d'essorage (IE) agissant localement et d'amplitude réglable soit introduite du côté de la première toile (5) dans la suspension de matière fibreuse (2) dans la région du point d'impact de jet (P2) du jet de suspension de matière fibreuse (13) sur la deuxième toile (6).

21. Système de formage de feuille (1) selon la revendication 19 ou 20, **caractérisé en ce que** la règle mobile respective (21.1, 21.2, 21.3), notamment apte à être positionnée contre la première toile (5), présente une profondeur de pénétration (t21) réglable, de préférence commandable/régulable, dans la première toile (5) et de ce fait dans la suspension de matière fibreuse (2).

22. Système de formage de feuille (1) selon l'une quelconque des revendications 19 à 21, **caractérisé en ce que** la règle mobile respective (21.1, 21.2, 21.3), notamment apte à être positionnée contre la première toile (5), présente une pression d'application (p) comprise dans la plage de 25 à 500 mbars, de préférence de 50 à 300 mbars.

23. Système de formage de feuille (1) selon l'une quelconque des revendications 19 à 22, **caractérisé en ce que** la règle mobile respective (21.1, 21.2, 21.3), notamment apte à être positionnée contre la première toile (5), peut être positionnée librement.

24. Système de formage de feuille (1) selon l'une quelconque des revendications 19 à 23, **caractérisé en ce que** deux règles voisines et mobiles (21.1, 21.2, 21.3), notamment aptes à être positionnées contre la première toile (5), présentent une distance (A21) de l'ordre de 50 à 300 mm, de préférence de 100 à 250 mm.

25. Système de formage de feuille (1) selon l'une quelconque des revendications 19 à 24, **caractérisé en ce que** la règle mobile respective (21.1, 21.2, 21.3), notamment apte à être positionnée contre la première toile (5), présente une largeur active (B21) de l'ordre de 3 à 50 mm, de préférence de 10 à 30 mm.

26. Système de formage de feuille (1) selon l'une quelconque des revendications 19 à 25, **caractérisé en ce que** la règle mobile respective (21.1, 21.2, 21.3), notamment apte à être positionnée contre la première toile (5), présente un angle de feuille (γ) sur la première toile (5) compris dans la plage de 0 à 3°, de préférence de 0,5 à 2°.

27. Système de formage de feuille (1) selon l'une quelconque des revendications 19 à 26, **caractérisé en ce que** plusieurs, de préférence jusqu'à cinq, en particulier trois, règles mobiles (21.1, 21.2, 21.3), notamment aptes à être positionnées contre la première toile (5), peuvent être appliquées contre la première toile (5) au moyen d'une force respectivement réglable (K23), dans lequel on utilise de préférence la règle centrale (21.2) pour l'introduction de l'impulsion d'essorage (IE).

28. Système de formage de feuille (1) selon l'une quelconque des revendications 19 à 27, **caractérisé en ce que** ladite au moins une règle (21.1, 21.2, 21.3), notamment apte à être positionnée contre la première toile (5), de préférence mobile par rapport à un caisson de formage (24), est disposée sur le caisson de formage (24) de préférence apte à être positionné contre la première toile (5) et agissant de préférence indirectement.

29. Système de formage de feuille (1) selon la revendication 28, **caractérisé en ce que** la règle mobile respective (21.1, 21.2, 21.3), notamment apte à être positionnée contre la première toile (5), est appuyée sur le caisson de formage (24) au moyen d'au moins un élément souple (23) et peut être appliquée contre la première toile (5) au moyen d'une force réglable (K23).

30. Système de formage de feuille (1) selon l'une quelconque des revendications 16 à 29, **caractérisé en ce que** l'élément de déviation (8), sur la zone périphérique (10) duquel la deuxième toile (6) est guidée, peut être positionné de telle manière que l'angle d'impact de jet (β) du jet de suspension de matière fibreuse appliqué (13) sur la deuxième toile (6) présente une valeur de régime comprise dans la plage de 0,2 à 5°, de préférence de 0,5 à 2°.

31. Système de formage de feuille (1) selon l'une quelconque des revendications 16 à 30, **caractérisé en ce que** la première règle (15.1) du caisson d'essorage de préférence mobile (16) fait partie d'un dispositif d'écrémage (26) comprenant un canal d'écrémage (27) de préférence réglable.

32. Système de formage de feuille (1) selon l'une quelconque des revendications 16 à 31, **caractérisé en ce que** le positionnement de la règle (21.2), du caisson de formage (24), de l'élément de déviation (8) guidant la deuxième toile (6), de la caisse de tête (3) et/ou d'une sélection des composants (21.2, 24, 8, 3) est effectué au moyen d'au moins un circuit de régulation (28), qui comprend une unité de régulation (29) activée par une grandeur de consigne (W), un capteur (30) pour détecter le point d'impact de jet (P2) du jet de suspension de matière fibreuse appliqué (13) sur la deuxième toile (6), un capteur respectif (31 à 35) pour détecter la position du composant correspondant (21.2, 24, 8, 3) et plusieurs actionneurs (36), commandables avec une grandeur de réglage respective (Y1, Y2, Y3, Y4, Y5), pour les composants (21.2, 24, 8, 3).

33. Système de formage de feuille (1) selon la revendication 32, **caractérisé en ce que** ledit au moins un actionneur (36) est un mécanisme de commande (22) pour le déplacement de la règle (21.2), l'élément souple (23) pour la règle (21.2), un mécanisme de commande (24) pour le caisson de formage (24), un mécanisme de commande (37) pour l'élément de déviation (8) guidant la deuxième toile (6) et/ou un mécanisme de commande (38) pour la caisse de tête (3).
